# EUROPÄISCHE PATENTSCHRIFT

(11) **EP 1 859 199 B1**
(45) Veröffentlichungstag und Bekanntmachung des Hinweises auf die Patenterteilung: **12.11.2008**
(21) Anmeldenummer: 06705996.4
(22) Anmeldetag: 21.02.2006
(51) Int. Cl.: F22B 1/28

(54) **BEHEIZBARES GEHÄUSE, VORRICHTUNG ZUR ERZEUGUNG VON DAMPF UND GARGERÄT**
HEATABLE HOUSING, DEVICE FOR PRODUCING STEAM AND COOKING APPLIANCE
BOITIER POUVANT ETRE CHAUFFE, DISPOSITIF POUR PRODUIRE DE LA VAPEUR D'EAU ET APPAREIL DE CUISSON

(30) Priorität: 15.03.2005 DE 102005012219
(43) Veröffentlichungstag der Anmeldung: 28.11.2007
(73) Patentinhaber: Rational AG, 86899 Landsberg/Lech (DE)
(72) Erfinder: RUSCHE, Stefan, 86862 Lamerdingen (DE); SCHREINER, Thomas, 86916 Kaufering (DE); GARNER, Thomas, 86899 Landsberg/Lech (DE); BUCHER, Manfred, 86899 Landsberg/Lech (DE); LINSEISEN, Paul, 85049 Ingolstadt (DE); MAAS, Bruno, 87497 Wertach (DE); KOHLSTRUNG, Peter, 86916 Kaufering (DE)
(74) Vertreter: Weber-Bruls, Dorothée
(86) Internationale Anmeldenummer: PCT/DE2006/000313
(87) Internationale Veröffentlichungsnummer: WO 2006/097062

(56) Entgegenhaltungen:
- WO-A-96/41099
- WO-A-98/36215
- WO-A-98/45647
- DE-U1- 29 814 690

## Beschreibung

Die Erfindung betrifft eine Vorrichtung zur Erzeugung von Dampf gemäß dem Oberbegriff des Patentanspruchs 1 sowie ein Gargerät mit solch einer Vorrichtung.

Herkömmliche Dampfgeneratoren, wie sie insbesondere in Gargeräten zum Einsatz kommen, weisen meist einen Wasserkessel auf, der teilweise mit Wasser gefüllt ist, welches durch Heizkörper zum Sieden gebracht wird. Der Platzbedarf solch eines Dampfgenerators wird hauptsächlich durch zwei Faktoren bestimmt, nämlich zum einen durch den Volumenanteil, der mit flüssigem Wasser gefüllt ist, und zum anderen durch den Volumenanteil des über dem Wasser befindlichen Gasraums.

Der erste Volumenanteil wird dabei durch die Größe der Heizkörper und den zwischen den Heizkörpern zur Umspülung derselben und zum Abtransport von Dampfblasen benötigten Raum begrenzt. Die Größe der Heizkörper wiederum wird bei vorgegebener Heizleistung durch den Leidenfrost-Effekt bestimmt, gemäß dem beim Beheizen einer verdampfbaren Flüssigkeit eine bestimmte Oberflächenleistungsdichte eines Heizkörpers nicht überschritten werden kann, da sich sonst eine geschlossene Dampfschicht zwischen der Oberfläche des Heizkörpers und der Flüssigkeit bildet, die die Wärmeabgabe behindert. Schön demonstriert sich der Leidenfrost-Effekt in der Erscheinung, daß Wassertropfen auf einer glühenden Platte nicht unmittelbar verdampfen, sondern sich quasi tanzend bewegen, da sie sich, durch eine sich bildende Dampfschicht getragen, auf der Platte unregelmäßig bewegen.

Der zweite Volumenanteil wird benötigt, um Dampf von mitgeführten Wassertropfen zu trennen. Die Größe und Ausgestaltung des zweiten Volumenanteils, also des Gasraumes über der Flüssigkeit, sind entscheidend für die Dampfqualität. Die Dampfqualität wird insbesondere von der Größe der Wasseroberfläche, die vom Dampfstrom passiert werden muß, bestimmt. Denn je größer der Dampfstrom pro Wasseroberfläche ist, desto mehr Wasser wird vom austretenden Dampf mitgerissen.

Insgesamt ergibt sich aus obigen Überlegungen bei herkömmlichen Dampfgeneratoren somit ein großer Platzbedarf, wenn eine hohe Dampfqualität erzeugt werden soll. Zusätzlich ist aber auch darauf hinzuweisen, daß die Zeit, die benötigt wird, um einen bekannten, mit Wasser gefüllten Dampfgenerator betriebsbereit zu machen, auch von der eingefüllten Wassermenge abhängt, die nötig ist, um die Heizkörper sicher zu bedecken, was wiederum Anforderungen an die Größe des Dampfgenerators stellt.

Im Bereich von Kraftwerken, insbesondere Kernkraftwerken, sind Dampfgeneratoren bekannt, bei denen ein Rotationsfluß in einer einen Dampf erzeugende Flüssigkeit durch Einspritzen einer weiteren Flüssigkeit induziert wird. Die mit dem Rotationsfluß einhergehenden Fliehkräfte werden dabei zur Abscheidung von Verschmutzungen genutzt, wie in der US 4,972,804 bzw. DE 690 13 906 T2 beschrieben.

Ferner sind Dampfgeneratoren bekannt, bei denen der gesamte rohr- oder tonnenförmige Dampferzeugerbehälter in Rotation versetzt wird, was mit hohem Energie- und Kostenaufwand verbunden ist, und zudem eine hohe konstruktive Komplexität fordert, die eine drehende Lagerung des Dampferzeugerbehälters erforderlich macht, wodurch sich notgedrungen nur über die Achse eine Fluidzu- bzw. -abführung als praktikabel erweist. In der DT 2 214 566 wird zum Beispiel solch ein rotierender Dampferzeuger beschrieben, der zur Verdampfung von organischen Antriebsfluiden in einem geschlossenen Kreislauf eines Rankinemotors ausgelegt ist. Ähnlich arbeitet der aus der DE-PS 904 653 bekannte Dampferzeuger, der jedoch zusätzlich eine Regelung zur Flüssigkeitseinspeisung zwecks Einstellung eines Flüssigkeitsringes bestimmter Stärke aufweist.

In der DE 27 57 913 A1 ist ein rotierender Dampferzeuger mit einem drehbar gelagerten Kessel offenbart, der konstruktionell auf drehbare Durchführungen zur Einführung bzw. Entnahme eines fluiden Arbeitsmediums verzichtet.

Aus der DE 37 83 361 T2 ist ein Tandemabscheider für ein Dampf-Wasser-Gemisch bekannt, bei dem schraubenförmig gewundene Umlenkbleche das Dampf-Wasser-Gemisch in Rotation versetzen.

Die DE 692 07 830 T2 offenbart eine Dampferzeugeranordnung für Öfen, bei der in Rotation versetzte dünne Wasserstrahlen bzw. kleine Wassertröpfchen auf eine Heizeinrichtung fallen, um verdampft zu werden.

Zur Verdampfung von Leitungswasser, insbesondere in einem Gargerät, arbeiten die zuvor beschriebenen Dampferzeuger jedoch nicht zufriedenstellend, sondern weisen den gravierenden Nachteil auf, daß sich die im Leitungswasser enthaltenen gelösten Mineralien, insbesondere Kalk, an den Wänden und Einbauten des Dampferzeugers ablagern. Dies kann zum Ausfall oder zur Beschädigung des Dampferzeugers führen, was in der Regel nur durch regelmäßige chemische Entkalkung verhindert werden kann. Die hierdurch verursachten, notwendigen, nachbetrieblichen Wartungsarbeiten sind wiederum kostenintensiv.

Zur Überwindung dieses Nachteils wird in der WO 02/12790 A1 ein Verfahren zum Erzeugen von Dampf, insbesondere für ein Gargerät, beschrieben, bei dem eine Flüssigkeit innerhalb eines Dampferzeugungsbehälters durch Aufheizen von zumindest einer aufheizbaren Wandfläche des Dampferzeugungsbehälters zum Sieden gebracht, beim Aufheizen durch zumindest einen in dem Dampferzeugungsbehälter drehbar gelagerten ersten Rotor in Rotation versetzt sowie durch Fliehkräfte aufgrund der Rotation gegen die aufheizbare Wandfläche gedrückt wird, und der durch ein Verdampfen zumindest eines Teils der Flüssigkeit entstehende Dampf aus dem Dampferzeugungsbehälter durch einen Dampfauslaß entweicht und mit dem Dampf mitgerissene Tropfen der Flüssigkeit abgeschieden werden. Ferner offenbart die WO 02/12790 A1 eine Vorrichtung zum Erzeugen von Dampf insbesondere für ein Gargerät, umfassend einen Dampferzeugungsbehälter, der über einen Zulauf zumindest teilweise mit einer Flüssigkeit füllbar ist und aus dem Dampf zu einem Dampfauslaß gelangen kann, und eine Heizeinrichtung zum Aufheizen der Flüssigkeit in dem Dampferzeugungsbehälter zwecks Dampferzeugung, die ein beheizbares Gehäuse aufweist, wobei die Vorrichtung einen ersten Rotor in dem Dampferzeugungsbehälter umfaßt, über den zumindest die Flüssigkeit in Rotation versetzbar ist. Durch das Verfahren bzw. durch die Vorrichtung der WO 02/12790 A1 sollen insbesondere kleine Dampfgeneratoren zur Abgabe von Dampf mit hoher Qualität bereitgestellt werden, die zudem schnell betriebsbereit, kostengünstig, flexibel beheizbar und zuverlässig sind, ohne zu Siedeverzügen zu neigen und ohne regelmäßige Entkalkungen zu erfordern.

Das in der WO 02/12790 A1 beschriebene Verfahren sowie die in diesem Dokument beschriebene Vorrichtung haben sich grundsätzlich bewährt, da insbesondere aufwendige und kostenintensive Wartungsarbeiten zur Entkalkung an Dampferzeugern überflüssig werden, sowie im Betrieb ein maximaler Wärmetransfer von den Wänden zur Flüssigkeit gewährleistet bleibt und nicht durch Kalkablagerung reduziert wird, indem die inneren rotierenden Einbauten sozusagen als Schleifeinrichtung fungieren, mit der Ablagerungen an den Wänden instantan während des Betriebes, das heißt der Rotation, abgetragen werden.

Bei der in der WO 02/12790 A1 beschriebenen Vorrichtung zur Erzeugung von Dampf kann jedoch eine bestimmte Baugröße der Vorrichtung aufgrund der Verwendung von Dickschichtheizungen, die als Heizeinrichtungen zum Aufheizen der Flüssigkeit in dem Dampferzeugungsbehälter verwendet werden, und einen begrenzten Wärmeübertrags an den Dampferzeugungsbehälter nicht unterschritten werden.

Schließlich offenbaren die WO 96/41099 A1 und WO 98/45647 A1 jeweils eine gattungsgemäße Vorrichtung zur Erzeugung von Dampf in Form eines Dampfgenerators. Die in diesen beiden Dokumenten offenbarten Dampfgeneratoren weisen einen Metallblock mit einer zentralen Bohrung zur Aufnahme einer Flüssigkeit und einer Vielzahl von die zentrale Bohrung umgebenden Heizelementebohrungen auf. Zur Erwärmung der Flüssigkeit in der zentralen Bohrung sind in die Heizelementebohrungen Heizelemente eingeführt. Nachteilig bei diesen Dampfgeneratoren ist jedoch, daß ein effizienter Wärmeübertrag von den Heizelementen zu der in der zentralen Bohrung angeordneten Flüssigkeit nicht sichergestellt ist. Der Wärmeeintrag in die Flüssigkeit ist daher unzufriedenstellend.

Es ist daher Aufgabe der vorliegenden Erfindung die gattungsgemäße Vorrichtung zur Erzeugung von Dampf derart weiterzuentwickeln, daß die Nachteile des Stands der Technik überwunden werden, insbesondere ein erhöhter Wärmeeintrag in eine in der Vorrichtung angeordnete Flüssigkeit erreicht wird, wodurch insbesondere das Bauvolumen der Vorrichtung zur Erzeugung von Dampf weiter reduziert werden kann, so daß der Einsatz in einem Gargerät ermöglicht wird.

Diese Aufgabe wird durch die kennzeichnenden Merkmale des Patentanspruchs 1 gelöst.

Die Unteransprüche 2 bis 34 beschreiben vorteilhafte Ausbildungen der erfindungsgemäßen Vorrichtung.

Ferner liefert die Erfindung ein Gargerät gemäß dem Patentanspruch 35, wobei mit Patentanspruch 36 eine vorteilhafte Ausgestaltung dieses Gargeräts beschrieben wird.

Der Erfindung liegt somit die überraschende Erkenntnis zugrunde, daß durch die Integration einer Heizeinrichtung in eine Wand eines Gehäuses die von dem Gehäuse abgegebene Heizleistungsdichte erhöht werden kann. Insbesondere durch die Ausbildung von Sackbohrungen innerhalb einer Wand des Gehäuses, in die Heizeinrichtungen in Form von Heizpatronen oder geraden, elektrischen Widerstandsheizungen eingeführt werden, kann der Wärmeübertrag signifikant gesteigert werden. Aufgrund der durch derartige Heizpatronen oder Heizelemente bereitgestellten Leistung kann die zur Erreichung einer vorbestimmten Heizleistung notwendige Anzahl von Heizeinrichtungen reduziert werden, wodurch ein kompakterer Aufbau der Vorrichtung zur Erzeugung von Dampf ermöglicht wird.

Darüber hinaus wird mit der vorliegenden Erfindung in einer besonders vorteilhaften Ausführungsform folgender Weg vorgeschlagen, wie die durch die Heizeinrichtung zur Verfügung stellbare Heizleistung weiter erhöht werden kann. Dazu wird die Heizeinrichtung nicht in Form einer Heizpatrone ausgebildet, die einen Heizdraht umfaßt, der durch eine Umhüllung umgeben ist, die in die Aussparung eingeführt wird, sondern in Form eines Heizdrahtes, der direkt in die Aussparung eingeführt wird, wobei der verbleibende Raum innerhalb der Aussparung vorzugsweise mittels eines entsprechenden elektrisch isolierenden (Füll)Materials isoliert wird. Diese Erhöhung der möglichen Heizleistung ist dabei darauf zurückzuführen, daß bei Einsatz von Heizpatronen ein Luftspalt zwischen der Umhüllung und der Aussparung innerhalb der Gehäusewand vorhanden sein kann, wodurch die durch die Heizpatrone zur Verfügung stellbare Leistung zur Vermeidung von lokalen Überhitzungen begrenzt ist. Zur weiteren Reduktion möglicher Luftspalte zwischen der Umhüllung und der Aussparung innerhalb der Gehäusewand ist die Heizeinrichtung gemäß der Erfindung insgesamt länger als die Aussparung ausgebildet sein, so daß sie nach Einfügung in die Aussparung durch Anlegen eines axialen Druckes gegen die Aussparung drückbar ist.

Zudem kann sich eine Aussparung für eine Heizeinrichtung oder Heizpatrone nach außen über eine weitere Ausnehmung in dem Gehäuse öffnen. Diese weitere Ausnehmung ermöglicht erfindungsgemäß nicht nur einen einfachen Einsatz der Heizeinrichtung oder Heizpatrone in das Gehäuse, sondern auch eine Steigerung des Sitzes derselben in dem Gehäuse, nämlich durch zumindest teilweises Zusammenpressen besagter Aussparung nach Einbringung der Heizeinrichtung oder Heizpatrone, wodurch wiederum die Gefahr von Luftspalten zwischen der Heizeinrichtung oder Heizpatrone und dem Gehäuse vermieden wird, was der besseren Wärmeleitung dient.

Auch werden in einer besonders vorteilhaften Form der Erfindung das erfindungsgemäße Gehäuse und die erfindungsgemäße Vorrichtung in einem Rotationsdampfgenerator, insbesondere einem Dampfgenerator, der nach einem Verfahren arbeitet, bei dem eine Flüssigkeit innerhalb eines Dampferzeugungsbehälters durch Aufheizen von zumindest einer aufheizbaren Wandfläche desselben zum Sieden gebracht, beim Aufheizen durch zumindest einen in dem Dampferzeugungsbehälter drehbar gelagerten ersten Rotor in Rotation versetzt sowie durch Fliehkräfte aufgrund der Rotation gegen die aufheizbare Wandfläche gedrückt wird, und der durch ein Verdampfen zumindest eines Teils der Flüssigkeit entstehende Dampf aus dem Dampferzeugungsbehälter durch einen Dampfauslaß entweicht und mit dem Dampf mitgerissene Tropfen der Flüssigkeit abgeschieden werden, integriert.

Ferner wird bei dem Verfahren vorgeschlagen, daß die Fliehkräfte der Flüssigkeit und/oder des Dampfes größer als die Gravitationskräfte der Flüssigkeit und/oder des Dampfes sind.

Weiterhin kann in dem Verfahren vorgesehen sein, daß im Bereich der Abscheidung der Tropfen der Flüssigkeit die Flüssigkeit und der Dampf zumindest teilweise gegen zumindest eine Blende gezwungen werden, Potentialwirbel in der Flüssigkeit und/oder dem Dampf zumindest teilweise erzeugt werden und/oder keine Aufheizung der aufheizbaren Wand des Behälters stattfindet.

Es wird auch vorgeschlagen, daß Verunreinigungen der Flüssigkeit beseitigt werden, indem die Flüssigkeit gegen zumindest eine Blende gezwungen wird.

Auch wird in dem Verfahren bevorzugt, daß die Flüssigkeit mit einer Mindestgeschwindigkeit in den Behälter eingespeist wird, vorzugsweise auf die aufheizbare Wandfläche und/oder den ersten Rotor gerichtet.

Alternativerweise wird vorgeschlagen, daß der Füllstand des Behälters durch Messen eines fliehkraftinduzierten Druckes auf mindestens eine Wandfläche des Behälters, vorzugsweise von außerhalb des Behälters, bestimmt wird.

Zudem kann zumindest ein Drucksensor zur Detektion eines in der Flüssigkeit, insbesondere im Bereich einer Wand des Dampferzeugungsbehälters, herrschenden Druckes vorgesehen sein, wobei es sich dann als besonders vorteilhaft herausgestellt hat, die Heizleistung zumindest einer Heizeinrichtung oder Heizpatrone in Abhängigkeit von mittels des Drucksensors gemessenen Werten einzustellen, vorzugsweise zur Einstellung eines konstanten Druckes entlang der Wand des Dampferzeugungsbehälters, insbesondere zur Vermeidung der Entstehung von Ablagerungen, wie in Form einer Kalkschicht, an der Wand.

Des weiteren kann zumindest ein Temperatursensor und/oder Thermoschalter vorgesehen sein, insbesondere in thermischem Kontakt mit der Wand, wobei vorzugsweise über die Ausgabedaten des Temperatursensors, insbesondere deren zeitlicher Verlauf, Ablagerungen, wie eine Kalkschicht, auf der Wand, insbesondere auf der dem Innenraum zugewandten Oberfläche der Wand detektierbar sind. Dies ermöglicht, den Betrieb der Heizeinrichtung(en) in Abhängigkeit von der Erkennung von Ablagerungen zu unterbrechen.

Es hat sich zudem herausgestellt, daß es besonders günstig ist, das für den Dampferzeugungsbehälter notwendige Material möglichst gering zu halten, um temperaturabhängige Ausdehnungen und Kontraktionen zur schnellen Abplatzung von sich möglicherweise bildenden Kalkschichten zu fördern. Zu diesem Zwecke kann das Gehäuse, insbesondere zwischen den Bereichen, in denen Heizeinrichtungen gelagert sind, mit Aussparungen versehen werden.

Eine weitere Ausführungsform des Verfahrens zeichnet sich dadurch aus, daß in dem aus dem Dampferzeugungsbehälter entweichenden Dampf kondensierte und/oder verdampfte Flüssigkeit in mindestens einem dem Dampferzeugungsbehälter nachgeschalteten weiteren Flüssigkeitsabscheidungsbehälter durch einen zweiten Rotor in Rotation versetzt wird, und Kondensat abgeschieden sowie aus dem Flüssigkeitsabscheidungsbehälter abgeleitet wird, vorzugsweise dem Dampferzeugungsbehälter zurückgeliefert wird.

Dabei kann vorgesehen sein, daß der erste Rotor im Dampferzeugungsbehälter und der zweite Rotor im Flüssigkeitsabscheidungsbehälter über einen Motor, vorzugsweise über die gleiche Drehachse, in Rotation versetzt werden.

Ferner kann in dem Verfahren vorgesehen, daß der Dampf zumindest teilweise durch ein im Dampferzeugungsbehälter angeordnetes Rohr, vorzugsweise in Form einer mit dem bzw. den Rotor(en) in Verbindung stehenden Hohlwelle, dem Dampfauslaß zugeführt wird.

Preferientiell ist in dem Verfahren ferner vorgesehen, daß der erste und/oder der zweite Rotor zumindest während seiner bzw. ihrer Rotation zumindest bereichsweise schleifenden Kontakt zur Wandfläche oder Ablagerungen auf der Wandfläche des Dampferzeugungsbehälters bzw. Flüssigkeitsabscheidungsbehälters aufweist bzw. aufweisen und die Ablagerungen, insbesondere in Form von Verkalkungen, von der Wandfläche zumindest teilweise löst bzw. lösen.

Dabei kann in dem Verfahren vorgesehen sein, daß der Abstand zwischen dem ersten und/oder zweiten Rotor und der dazugehörigen Wandfläche so gering bemaßt ist, daß eine sich bildende Ablagerung, insbesondere eine Verkalkung, bei Rotation des ersten bzw. zweiten Rotors abgetragen wird.

Auch wird vorgeschlagen, daß der erste und/oder zweite Rotor im Ruhezustand keinen Kontakt zur entsprechenden Wandfläche aufweist bzw. aufweisen und aufgrund von Fliehkräften bei einer Rotation zumindest bereichsweise in Richtung der entsprechenden Wandfläche gedrückt wird bzw. werden.

Zudem wird vorgeschlagen, daß die Wandfläche und/oder der Rotor nach einer Betriebsphase und/oder einer Benetzung mit Flüssigkeit bei rotierendem und/oder ruhendem Rotor trockengeheizt wird bzw. werden, wobei ein Anhaften des Rotors an der Wandfläche durch Ablagerungen vermieden wird.

Des weiteren wird für das Verfahren auch vorgeschlagen, daß sich der Dampferzeugungsbehälter im Ruhezustand des ersten Rotors, vorzugsweise selbständig, entleert, insbesondere über einen dampfdichten Abwasserablauf.

Bei dem zuvor beschriebenen Verfahren kann auch vorgesehen sein, daß der Zulauf aus einem flexiblen Werkstoff hergestellt und durch den Druck der zufließenden Flüssigkeit verformt wird, um Ablagerungen im Zulauf zumindest teilweise zu lösen.

Unter anderem wird auch vorgeschlagen, daß der Zulauf durch einen Flüssigkeitsstrom gekühlt wird, der über eine Steuer- und/oder Regeleinrichtung kontinuierlich aufrecht erhalten wird, wobei die Flüssigkeit einem Reservoir und/oder einer Speiseleitung entnommen wird und Ablagerungen zumindest bereichsweise verhindert werden.

Auch wird mit der Erfindung vorgeschlagen, daß in der Vorrichtung zur Erzeugung von Dampf der Behälter zwei sich gegenüberliegende Enden aufweist, wobei der Zulauf und der Dampfauslaß entweder beide an einem Ende oder jeder an einem anderen Ende angeordnet sind.

Besonders vorteilhaft ist es jedoch auch, wenn der Dampfauslaß und ein Flüssigkeitsablauf an einem Ende bereitgestellt sind, und zwar vorzugsweise an einem unteren Ende, so daß durch Wirkung der Gravitationskraft ein Entleeren des Behälters möglich ist, während ein Zulauf entweder im Bereich des Behälters oder am anderen, oberen, Ende des Behälters angeordnet ist.

Bei dieser Anordnung kann dann der erste Rotor, der dann auch vorzugsweise der einzige Rotor ist, ein Paddel umfassen, dessen Welle lösbar mit der Welle eines Motors verbindbar ist, wobei der Motor wiederum in einem Deckel des Gehäuses zum Verschließen des oberen Endes bereitgestellt sein kann. Dieser obere Deckel kann beispielsweise auch direkt an das Gehäuse angeschraubt werden, wobei zu diesem Zwecke bereits Schraubkanäle in dem Gehäuse bereitgestellt sein können. Das Paddel kann derart leicht ausgeführt werden, daß es am unteren Ende des Gehäuses nicht mehr lagerbar ist, so daß gänzlich auf ein Lager innerhalb des Bereichs verzichtet werden kann, in dem Dampf, Wasser/Flüssigkeit und/oder Kalk angeordnet sein kann bzw. können, was die Lebensdauer des Dampferzeugungsbehälters insgesamt steigert.

Die Trennung von Dampf und Wasser stromabwärts des unteren Endes des Gehäuses kann bei der zuletzt genannten Ausführungsform über ein einfaches Siphon erfolgen. Oberhalb dieses Siphons kann wiederum eine Abzweigung mit einem Steigrohr angebracht werden, durch das der Dampf entweichen und einem Garraum eines Gargeräts zugeführt werden kann.

Die Mitnahme von Wasser im Dampf ist über eine entsprechende Dimensionierung des Steigrohrs und zusätzlich evtl. über eine entsprechende Formgebung dieses Rohres gewährleistbar.

Die Öffnung des Gehäuses am unteren Ende muß zudem einerseits so groß sein, daß der Dampferzeugungsbehälter schnell entleert werden kann, um lange Wartezeiten bis zur erneuten Betriebnahme zu vermeiden. Andererseits muß der Durchmesser so klein sein, daß Flüssigkeit nur durch Rotation des ersten Rotators, insbesondere des Paddels, vom Abfließen abgehalten werden kann.

Eine Vorrichtung gemäß der Erfindung kann also gekennzeichnet sein durch eine Öffnung zur vorzugsweise selbsttätigen Entleerung der Flüssigkeit bei Stillstand des Rotors und/oder eine dritte Blende im Bereich des Dampferzeugungsbehälters mit geringstem Gravitationspotential, wobei die Öffnung während der Rotation durch einen Verschlußmechanismus, beispielsweise umfassend ein Siphon, verschlossen ist.

Ferner wird vorgeschlagen, daß der Dampferzeugungsbehälter um eine Achse rotationssymmetrisch, vorzugsweise im wesentlichen rohrförmig oder sich vom Zulauf zum Dampfauslaß hin konisch erweiternd, ist.

Dabei kann eine Vorrichtung auch dadurch gekennzeichnet sein, daß die Achse des Dampferzeugungsbehälters mit der Rotationsachse des ersten Rotors zusammenfällt, wobei vorzugsweise die Rotationsachse im wesentlichen parallel zur Richtung der Gravitationskraft verläuft.

Auch wird eine Vorrichtung bevorzugt, die durch zumindest eine Blende zum Abscheiden von mit dem Dampf mitgerissenen Tropfen der Flüssigkeit und/oder Verschmutzungen in der Flüssigkeit, gekennzeichnet ist.

Dabei wird auch vorgeschlagen, daß eine erste Blende stromabwärts des Zulaufes und/oder eine zweite Blende stromaufwärts des Auslasses angeordnet ist bzw. sind.

Zudem wird vorgeschlagen, daß der erste Rotor über eine Welle von einem Motor antreibbar ist, wobei die Welle insbesondere eine Hohlwelle mit radialen Bohrungen und/oder Schlitzen ist, die entlang der Längsseite der Hohlwelle angeordnet sind, um einen Dampftransfer von dem Dampferzeugungsbehälter zu dem Dampfauslaß zu ermöglichen.

Ferner kann eine Vorrichtung gekennzeichnet sein durch einen Flüssigkeitsabscheidungsbehälter zwischen dem Dampferzeugungsbehälter und dem Dampfauslaß, wobei vorzugsweise von dem Flüssigkeitsabscheidungsbehälter eine Flüssigkeitsrückführung zu dem Dampferzeugungsbehälter verläuft.

Dabei kann vorgesehen sein, daß in dem Flüssigkeitsabscheidungsbehälter ein zweiter Rotor drehbar ist, der vorzugsweise mechanisch mit dem ersten Rotor gekoppelt ist.

In der Vorrichtung kann auch vorgesehen sein, daß der erste und/oder zweite Rotor eine Ablöseeinrichtung umfaßt, die während der Rotation zumindest bereichsweise von einer Wandfläche des Dampferzeugerbehälters bzw. Flüssigkeitsabscheidungsbehälters Ablagerungen löst.

Dabei kann vorgesehen sein, daß die Ablöseeinrichtung Bürsten, Lamellen, Fransen und/oder Lippen, vorzugsweise aus lebensmittelechtem, hitzebeständigem Material, umfaßt.

Ferner wird vorgeschlagen, daß die Ablöseeinrichtung an ihrer bei Rotation zur Wandfläche nächstgelegenen Seite mindestens bereichsweise eine Materialverstärkung aufweist.

Für die Vorrichtung ist bevorzugt vorgeschlagen, daß die Ablöseeinrichtung in ruhendem Zustand keinen Kontakt zu den Wandflächen aufweist, jedoch bei Rotation, vorzugsweise über den Einsatz zumindest einer Federung.

In der Vorrichtung kann es auch vorgesehen sein, daß der erste und/oder zweite Rotor in Form eines Paddels, vorzugsweise mit zwei Paddelhälften, spiralförmig, schraubenförmig und/oder sternförmig ausgebildet ist bzw. sind.

Schließlich wird vorgeschlagen, daß der Rotor selbst flexibel, vorzugsweise in Form von Bürsten, Lamellen, Fransen und/oder Lippen ausgeführt ist und in ruhendem Zustand keinen Kontakt zur Wand aufweist.

Dadurch, daß in dem zuvor beschriebenen Verfahren bzw. der Vorrichtung der Schritt unternommen wird, anstelle des Dampferzeugungsbehälters dessen Einbauten zu drehen, werden insbesondere die weiteren folgenden Vorteile erzielt:
i) Reduktion des Trägheitsmoments, wodurch gleichzeitig der Energiebedarf reduziert wird, Ansprechzeiten reduziert werden, Steuerzeiten reduziert werden, Lagerkräfte reduziert werden und Auswuchtungsprobleme reduziert werden; und
ii) Vereinfachung des Aufbaus, beispielsweise durch Vereinfachung der Installation und Kontaktierung einer Heizeinrichtung, sowie der Vermeidung konstruktiv aufwendiger Bauformen, wie sie bei rotierenden Außenbehältern üblich sind, um unter anderem drehbar ausgeführte Zuleitungen zu umgehen.

Wählt man zudem die Variante, bei der der Dampfauslaß und der Flüssigkeitsabfluß an einem unteren Ende des Dampferzeugungsbehälters angeordnet sind, entsteht ein besonders kompakter Aufbau, der es insbesondere ermöglicht, den Dampferzeuger in der Nähe seines Schwerpunktes an nur einer Stelle mittels gummigelagerter Verschraubung vibrationsarm mit einem Gargerätegrundaufbau zu verbinden.

Weitere Merkmale und Vorteile der Erfindung ergeben sich aus der nachfolgenden Beschreibung, in der Ausführungsbeispiele des Gehäuses und der erfindungsgemäßen Vorrichtung anhand von schematischen Zeichnungen im Einzelnen erläutert sind. Dabei zeigt:
- Figur 1: eine perspektivische, schematische Ansicht einer ersten Ausführungsform eines beheizbaren Gehäuses;
- Figur 2: eine Seitenansicht auf das Gehäuse der Figur 1 aus Richtung A;
- Figur 3: eine schematisch Teilschnittansicht des Gehäuses der Figur 2 entlang der Schnittlinie B;
- Figur 4: eine Abbildung der ersten Ausführungsform eines Gehäuses mit einer Heizpatrone;
- Figur 5a: eine schematische Teilschnittansicht einer zweiten Ausführungsform eines Gehäuses mit einer weiteren Ausführungsform einer Heizeinrichtung;
- Figur 5b: eine Vergrößerung des Ausschnitts C der Fig. 5a;
- Figur 6a: eine Teilschnittansicht des Gehäuses der Figur 5a mit einer weiteren Ausführungsform einer Heizeinrichtung;
- Figur 6b: eine Vergrößerung des Ausschnitts D der Figur 6a;
- Figur 7: eine Schnittansicht durch eine erste Ausführungsform eines erfindungsgemäßen Dampferzeugers mit ruhendem Rotor;
- Figur 8: eine Schnittansicht durch eine zweite Ausführungsform eines erfindungsgemäßen Dampferzeugers mit ruhendem Rotor;
- Figur 9: eine Schnittansicht durch eine dritte Ausführungsform eines erfindungsgemäßen Dampferzeugers mit ruhendem Rotor;
- Figur 10a: eine erste Teilschnittansicht durch eine vierte Ausführungsform eines erfindungsgemäßen Dampferzeugers mit ruhendem Rotor;
- Figur 10b: eine Seitenansicht des in Figur 10a gezeigten Dampferzeugers; und
- Figur 10c: eine Schnittansicht des in Figur 10b gezeigten Dampferzeugers entlang der Schnittlinie E.

In Figur 1 ist eine schematische Ansicht eines beheizbaren Gehäuses 1 dargestellt. Das Gehäuse 1 ist im wesentlichen rohrförmig ausgebildet und weist eine Wand 3 auf. Die Wand 3 umgibt einen Innenraum 5. Innerhalb der Wand 3 ist eine Vielzahl von Aussparungen in Form von Bohrungen 7 ausgebildet. Wie Figur 1 insbesondere zu entnehmen ist, durchdringen die Bohrungen 7 die Wand 3 des Gehäuses 1 vollständig entlang der gesamten Längsachse des Gehäuses 1. Dabei verlaufen die Bohrungen 7 im wesentlichen parallel zu der dem Innenraum 5 zugewandten Oberfläche der Wand 3.

Wie insbesondere Figur 2, die eine Seitenansicht auf das Gehäuse 1 aus Richtung A in Figur 1 darstellt, zu entnehmen ist, sind die Bohrungen 7 regelmäßig über den Umfang der Wand 3 verteilt. Insbesondere weist das Gehäuse 1 achtzehn Bohrungen 7 auf, d.h. der Winkelabstand α zwischen den einzelnen Bohrungen 7 beträgt ungefähr 20°. Bei Einsatz des Gehäuses 1 als Wasserkessel innerhalb eines Dampferzeugers kann das Gehäuse 1 beispielsweise die folgenden Abmessungen aufweisen. Der Außendurchmesser d_{A} der im wesentlichen rohrförmigen Wand 3 beträgt beispielsweise 88 mm, während der Innendurchmesser d_{B} der Wand 3 ungefähr 60 mm beträgt. Weiterhin können die Bohrungen 7 einen Durchmesser von ungefähr 6,5 mm aufweisen, und in einem Abstand von ungefähr 37 mm von dem Mittelpunkt M angeordnet sein.

Wie insbesondere Figur 3, die eine Schnittansicht des Gehäuses 1 aus Richtung B in Figur 2 darstellt, zu entnehmen ist, beträgt die Länge des Gehäuses 1 beispielsweise 250 mm.

Bezüglich der Angabe dieser Bemaßungen wird hervorgehoben, daß diese lediglich beispielhaft sind und selbstverständlich andere Maße gewählt werden können.

In Figur 4 ist eine Aufsicht auf das Gehäuse 1 dargestellt. Wie Figur 4 zu entnehmen ist, ist in eine der Bohrungen 7 eine Heizeinrichtung in Form einer Heizpatrone 9 teilweise eingeführt. Die Heizpatrone 9 umfaßt ein erstes Hüllrohr in Form einer Ummantelung 11. Vorzugsweise besteht diese Ummantelung 11 aus einem Edelstahlmaterial. Ferner umfaßt die Heizpatrone 9 innerhalb der Ummantelung 11 einen nicht dargestellten Heizdraht der über Zuleitungen 13a, 13b mit elektrischer Energie zur Erzeugung einer Heizleistung versorgt werden kann. Ferner umfaßt die Heizpatrone 9 eine Signalleitung 15, die mit einem nicht dargestellten, von der Heizpatrone 9 umfaßten Temperatursensor verbunden ist. Mittels dieses Temperatursensors kann die lokale Temperatur der Heizpatrone 9 bzw. der Wand 3 im Bereich der Bohrung 7, in der sich die Heizpatrone 9 befindet, gemessen werden. Über den Verlauf der so erfaßten Temperatur kann insbesondere in dem Fall, in dem das Gehäuse 1 als Wasserkessel eines Dampferzeugers eingesetzt wird, festgestellt werden, ob sich eine störende Kalkschicht auf der dem Innenraum 5 zugewandten Oberfläche der Wand 3 ausbildet. Dazu wird die Signalleitung 15 mit einer nicht dargestellten Regel- und/oder Steuereinrichtung verbunden, wobei vorzugsweise mittels der Steuer- und/oder Regeleinrichtung bei Detektierung einer entsprechenden Kalkschicht der Betrieb des (Rotations)Dampfgenerators eingestellt wird.

Um eine gute Wärmübertragung zwischen der Heizpatrone 9 und der Wand 3 im Bereich der Bohrung 7 zu erzielen, entspricht der Außendurchmesser der Ummantelung 11 im wesentlichen dem Innendurchmesser der Bohrung 7. Die dazu notwendigen sehr geringen Toleranzen können aufgrund der Tatsache, daß die Ummantelung 11 aus einem Edelstahlmaterial besteht, welches ein Nachschleifen der Ummantelung 11 ermöglicht, um den Außendurchmesser der Ummantelung 11 an den Innendurchmesser der Bohrung 7 anzupassen, erreicht werden. Um eine gute Wärmeübertragung der durch die Heizpatrone 9 erzeugten Wärme durch die Wand 3 zu erzielen, ist bevorzugt, daß die Wand 3 zumindest bereichsweise aus Aluminium besteht. Ferner ist vorgesehen, daß die Heizpatrone 9 innerhalb der Ummantelung 11 neben dem nicht dargestellten Heizdraht mit einem im wesentlichen elektrisch isolierenden, jedoch thermisch leitfähigen Füllmaterial gefüllt ist. Bevorzugt ist dabei, daß die Ummantelung 11 mit Magnesiumoxid als Füllmaterial gefüllt ist.

Die Verwendung der in Figur 4 dargestellten Heizpatrone 9, die eine Ummantelung 11 aus einem Edelstahlmaterial umfaßt, führt jedoch zu einem erhöhten Produktionsaufwand. So ist die Verwendung eines Edelstahlmaterials als Ummantelung 11 teuer, und die Anpassung des Außendurchmessers der Ummantelung 11 an den Durchmesser der Bohrung 7 führt zu einem aufwendigen Produktionsprozeß, da der Außendurchmesser der Ummantelung 11 mit sehr geringen Toleranzen gefertigt werden muß. Des weiteren kann es notwendig sein, die Ummantelung 11 manuell nachschleifen zu müssen, um die entsprechende Paßgenauigkeit zu erreichen. Dennoch läßt es sich nicht gänzlich verhindern, daß sich ein Luftspalt zwischen der Ummantelung 11 und dem Gehäuse 3 innerhalb der Bohrung 7 bildet, was zu einer Erhöhung des Wärmeübertragungswiderstandes zwischen der Heizpatrone 9 und der Wand 3 führen kann. Bei entsprechend hohen Heizleistungen der Heizpatrone 9, wobei in das in Figur 4 dargestellte Gehäuse 1 vorzugsweise achtzehn Heizpatronen 9 mit einer jeweiligen Heizleistung von 1kW eingesetzt werden können, kann es oberhalb von Flächenbelastungen von 22 W/cm² zu lokalen Überhitzungen der Heizpatronen kommen. Dadurch ist eine Verkürzung der Lebensdauer der Heizpatrone 9 möglich. Aufgrund der Verwendung verschiedener Materialien für die Ummantelung 11 und der Wand 3 kann es bei derartigen Überhitzungen insbesondere zu unterschiedlichen Ausdehnungen der Wand 3 und der Heizpatronen 9 kommen, was dazu führen kann, daß die Heizpatrone 9 sich in der Bohrung 7 verklemmt und nicht mehr ohne weiteres aus der Bohrung 7 innerhalb der Wand 3 herausgezogen werden kann.

Zur Vermeidung dieser bei der Verwendung einer Heizpatrone 9 möglicherweise auftretenden Komplikationen wird mit der vorliegenden Erfindung insbesondere vorgeschlagen, daß eine Heizeinrichtung eingesetzt wird, bei der auf eine entsprechende Ummantelung verzichtet werden kann. Derartige Heizeinrichtungen sind in den Figuren 5a bis 6b dargestellt.

In Figur 5a ist eine Teilschnittansicht eines Gehäuses 51 dargestellt, während in Figur 5b eine Detailansicht des Ausschnitts C der Figur 5a dargestellt ist, in der der Aufbau der Heizeinrichtung genauer dargestellt ist. Das Gehäuse 51 umfaßt eine Wand 53, in der eine Vielzahl von Bohrungen ausgebildet ist, wobei in den Figuren 5a und 5b lediglich eine Bohrung 57 dargestellt ist. Vorzugsweise besteht die Wand 53 aus einem Metall mit hoher thermischer Leitfähigkeit, wie z.B. Aluminium, so daß das Gehäuse 51 vorzugsweise in Form eines Aluminiumprofils ausgebildet ist. Wie Figur 5a weiterhin zu entnehmen ist, ist innerhalb der (Sack)bohrung 57 ein Heizdraht 59 direkt eingeführt. Der zwischen dem Heizdraht 59 und der Innenwandung der Bohrung 57 entstehende Zwischenraum ist mit einem Füllmaterial 61, vorzugsweise Magnesiumoxidpulver, ausgefüllt. Eine Verdichtung des Füllmaterials 61 kann insbesondere durch entsprechendes Rütteln bzw. Einpressen des Füllmaterials 61 in die Bohrung 57 erreicht werden.

Diese Ausführungsform der Heizeinrichtung bietet insbesondere den Vorteil, daß die Heizeinrichtung bei einer Fehlfunktion einzeln ausgetauscht werden kann, ohne daß das gesamte Gehäuse 51 ausgetauscht werden muß.

In den Figuren 6a und 6b ist eine weitere bevorzugte Ausführungsform einer Heizeinrichtung, die in das Gehäuse 51 eingeführt wird, dargestellt. Dabei ist die Fig. 6b eine Detailansicht des Ausschnitts D der Fig. 6a. Auch bei dieser Heizeinrichtung wird auf die Verwendung eines zusätzlichen ersten Hüllrohres in Form einer Ummantelung 11 verzichtet bzw. das erste Hüllrohr wird durch die Wand 53 des Gehäuse 51 selbst gebildet. Ähnlich der in der Figur 5a dargestellten Heizeinrichtung wird bei der in Figur 6a dargestellten Heizeinrichtung ein Zuleitungen 71a, 71b aufweisender Heizdraht 73 in die Bohrung 57 eingeführt. Um jedoch eine äquidistante Positionierung des Heizdrahts 73 innerhalb der Bohrung 57 sicherzustellen, wird der Heizdraht 73 zunächst vor dem Einführen in die Bohrung 57 in ein zweites Hüllrohr 75, das vorzugsweise aus Magnesiumoxid besteht, eingeführt und der innerhalb des zweiten Hüllrohrs 75 entstehende Zwischenraum zwischen der Innenwandung des zweiten Hüllrohrs 75 und dem Heizdraht 73 wird vorzugsweise mit Magnesiumoxidpulver als Füllmaterial 77 aufgefüllt. Anschließend wir das zweite Hüllrohr 75 gemeinsam mit dem Heizdraht 73 in die Bohrung 57 eingeführt. Um bei dieser Ausführungsform der Heizeinrichtung den Wärmeübertrag von dem Heizdraht 73 in die Wand 53 zu verbessern sowie eine Verdichtung des Füllmaterials 77 zu erreichen, wird mit der Erfindung folgendes Verfahren vorgeschlagen, wobei zu beachten ist, daß dieses Verfahren ebenfalls bei der in den Figuren 5a und 5b dargestellten Heizeinrichtung zur Verdichtung des Füllmaterials 61 angewendet werden kann.

Zunächst werden die jeweiligen Heizeinrichtungen in die Bohrungen 57 eingesetzt. Durch eine äußere Krafteinwirkung auf das Gehäuse 51, beispielsweise durch eine Zug- oder Druckbelastung auf das Gehäuse 51, kommt es zu einer Verformung der Wand 53, die insbesondere eine Reduzierung des Durchmessers der Bohrung 57 bewirkt. Durch diese Reduzierung des Durchmessers der Bohrung 57 kommt es zu einer höheren Verdichtung des Füllmaterials 61 bzw. 77. Darüber hinaus paßt sich dabei der Außenumfang des zweiten Hüllrohrs 75 an den Innendurchmesser der Bohrung 57 an, wodurch gegebenenfalls bestehende Luftspalte zwischen dem zweiten Hüllrohr 75 und der Innenwandung der Bohrung 57 entfernt werden. Insbesondere kann vorgesehen sein, daß das das Gehäuse 51 bildende Aluminiumprofil mittels einer Matrize derartig gezogen oder gedrückt wird, daß es zu einer Formänderung der Wandung 53 kommt. Des weiteren wird vorgeschlagen, daß das das Gehäuse 51 bildende Aluminiumprofil mit Hilfe von hydraulischen Pressen bearbeitet werden kann. Dabei kann beispielsweise im Innenraum des Gehäuses 51 ein Formstück eingebracht und auf die Wandung 53 von außen ein Druck ausgeübt werden, der zu einer Längenausdehnung des Gehäuses 51 und zu einer Reduzierung des Durchmessers der Bohrung 57 führt.

Ein wesentlicher Vorteil der in den Figuren 5a, 5b, 6a und 6b dargestellten Heizeinrichtungen besteht darin, daß durch die direkte Befüllung der Bohrungen 57 des Gehäuses 51 mit den Heizdrähten 59 bzw. 73 eine höhere Flächenbelastung der Heizeinrichtungen aufgrund des Verzichts auf ein entsprechendes erstes Hüllrohr in Form der Ummantelung 11, wie sie bei der Heizpatrone 9 vorgesehen ist, erzielt werden kann. Insbesondere kommt es zu einem guten Wärmeübertrag von dem Heizdraht 59 bzw. 73 in die Wand 53, da der Wärmewiderstand, der aufgrund von durch Fertigungstoleranzen bedingte Luftspalte erhöht sein kann, deutlich reduziert ist. Dadurch kann die durch die Heizeinrichtung zur Verfügung gestellte Heizleistung und damit deren Oberflächentemperatur erhöht werden, ohne daß ein Materialversagen des Heizdrahts 59 oder 73 zu befürchten ist. So kann beispielsweise die Flächenbelastung auf bis zu 35 W/cm² erhöht werden, solange eine entsprechende Wärmeabfuhr aus der Wand 53 beispielsweise in eine Flüssigkeit innerhalb eines Dampferzeugers sichergestellt ist.

Wie Figur 7 zu entnehmen ist, umfaßt eine erfindungsgemäße Vorrichtung zur Erzeugung von Dampf in Form eines Dampferzeugers 101a, einen Dampferzeugungsbehälter, umfassend ein beheizbares Gehäuse in Form eines rohrförmigen Wasserkessels 102 mit einem Zulauf in Form eines Wasserzulaufes 103 und einem Dampfauslaß 104 an dem oberen Ende des Wasserkessels 102, eine Blende 105, die zur Kondensat- und Verunreinigungsabscheidung den Wasserkessel 102 vom Dampfauslaß 104 trennt, Heizelemente 106, in Form von gemäß der Erfindung in Bohrungen innerhalb des rohrförmigen Wasserkessels 102 eingeführte Heizeinrichtungen, insbesondere in Form von Heizpatronen oder direkt in die Bohrungen eingeführten Heizdrähten, und ein um eine Drehachse 107, die mit der Längsachse des Wasserkessels 102 zusammenfällt, drehbares Paddel 108, das durch zwei Lager 109 gelagert und mit einem Motor 111 über eine Kupplung 114, die Justierungsfehler ausgleichen soll, und eine Welle 113 antreibbar ist. Das Paddel 108 weist zwei Paddelhälften 108a jeweils mit Paddellängsseiten 108b benachbart zur Wandfläche 112 des Wasserkessels 102, im Bereich der Blende 105 eine Aussparung 115 sowie eine Prallscheibe 116, um vor der Blende 105 einen Potentialwirbel zu erzeugen, auf. Am unteren Ende des Wasserkessels 102 befindet sich ein Abwasserauslaß 117, der einen Kragen 118 besitzt, um Wasserverluste durch Strömung in einer Grenzschicht zu vermeiden. Der Abwasserauslaß 117 ist nur durch einen Siphon 119 verschlossen, um Dampfverluste zu vermeiden, so daß sich der Wasserkessel 102 bei Stillstand des Paddels 108 selbständig entleert.

Bei dem mit Bezug auf Figur 7 beschriebenen Dampferzeuger 101a wird Wasser über den Wasserzulauf 103 dem Wasserkessel 102 zugeführt und über das sich um die Drehachse 107 drehende Paddel 108 in Rotation versetzt, um gegen die über die Heizelemente 106 aufgeheizte Wandfläche 112 des Wasserkessels 102 gezwungen zu werden, was zu einer schnellen und gleichmäßigen Aufheizung des Wassers führt. Zugleich werden die im Stillstand durch Federn (nicht dargestellt) in ihrer in Figur 7 dargestellten Ruheposition gehaltenen Paddelhälften 108a, an deren Längsseiten 108b sich feine flexible Lippen (nicht dargestellt) befinden, durch die Rotation gegen die Wandfläche 112 des Wasserkessels 102 gedrückt. Der Anpreßdruck ist dabei so dimensioniert, daß die Lippen nur leicht über die Wandfläche 112 schleifen. Hierdurch werden Salzablagerungen, insbesondere Kalkverkrustungen, vermieden. Ferner können die Längsseiten 108b Verstärkungen aufweisen, um eine möglichst langanhaltende Ablösewirkung bei geringer Abnutzung zu erzielen, bzw. bei flexibler Ausgestaltung des Rotors der Ablöseeinrichtung die Enden der verwendeten elastischen Lippen verstärkt sein, um den Anpreßdruck während der Rotation an die Wandfläche 112 zu erhöhen. Zudem werden über die Blende 105 sowohl Verschmutzungen des Wassers als auch mit dem erzeugten Dampf mitgerissene Wassertropfen, die aufgrund der Rotation des Paddels 108 gegen die Wandfläche 112 des rohrförmigen Wasserkessels 102 gezwungen werden, davon abgehalten, mit dem Dampf aus dem Dampfauslaß 104 herauszutreten.

Die Geometrie am Blendendurchgang kann dabei zur Erhöhung der Trennungsrate von Dampf und Flüssigkeit so ausgestaltet sein, daß ein Potentialwirbel induziert wird, der durch die vorgeschaltete Prallscheibe 116 verstärkt werden kann.

Bei einem geringen Durchmesser des Wasserkessels 102 kann es trotz der genannten Gegenmaßnahmen durch hohe Strömungsgeschwindigkeiten zur Mitnahme von Wassertröpfchen kommen. Bei der in Figur 8 beschriebenen Ausführungsform des erfindungsgemäßen Dampferzeugers 101b ist dem Wasserkessel 102 daher eine Wasserabscheidekammer 120 nachgeschaltet, die mitgenommenes Wasser wieder abscheidet und von einer zweiten Blende 12) begrenzt wird. In dieser Wasserabscheidekammer 120 dreht sich ein zweites Paddel 122, das von der selben Welle 113 angetrieben wird wie das Paddel 108 und das ebenfalls eine Aussparung 123 und eine Prallscheibe 124 besitzt, um einen Potentialwirbel zu erzeugen. Die aufgrund der durch das Paddel 122 erzeugten Rotation abgeschiedenen Wassertröpfchen werden über eine Wasserrückführung 125 in Form einer Rohr- oder Schlauchleitung wieder in den Wasserkessel 102 zurückgeführt. Alle anderen Komponenten des erfindungsgemäßen Dampferzeugers 101b gemäß Figur 8 entsprechen dem erfindungsgemäßen Dampferzeuger 101a gemäß Figur 7.

In Figur 9 ist ein weiterer erfindungsgemäßer Dampferzeuger 101c dargestellt, in dem zusätzliche Maßnahmen implementiert sind, um die Wassermitnahme bei geringem Kesseldurchmesser zu reduzieren, wobei identische Komponenten mit identischen Bezugszeichen versehen sind. Das Paddel 108 wird hier von einer Hohlwelle 126 angetrieben, die gleichzeitig dazu dient, den erzeugten Dampf aus dem Wasserkessel 102 zu leiten. Um den Dampf in das Innere der Hohlwelle 126 zu bewegen, muß diese im Verdampferraum, also dem Wasserkessel 102, über die gesamte benetzte Länge mit radialen Bohrungen 129a oder Schlitzen versehen sein, deren Durchmesser oder Dichte in axialer Richtung so variiert ist, daß der strömungsbedingte Druckabfall in der Hohlwelle 126 kompensiert und somit die Strömungskomponente in Richtung der Drehachse 107 im Wasserkessel 102 außerhalb der Hohlwelle 126 sowie gleichzeitig die Wassermitnahme minimiert wird. Außerhalb des Wasserkessels 102 kann der Dampf z. B. durch weitere radiale Bohrungen 129b in der Hohlwelle 126 oder durch eine axiale Öffnung (nicht dargestellt) am Ende der Welle 126 wieder ausgekoppelt werden.

Am unteren Ende des Wasserkessels 102 ist die Welle 126 gelagert, wobei sie sich zu einer entsprechend dünneren Vollwelle verjüngen kann. Am oberen Ende des Wasserkessels 102 ist die Hohlwelle 126 durch eine Dichtung oder dampfdichte Lagerung 127 aus dem Wasserkessel 102 in eine darüber liegende Dampfauslaßkammer 128 geführt. In dieser Dampfauslaßkammer 128 oberhalb des Wasserkessels 102 besitzt die Hohlwelle 126 die Bohrungen 129b, um den erzeugten Dampf wieder austreten zu lassen und dem Dampfauslaß 104 zuzuführen. Die Hohlwelle 126 wird am anderen Ende der Dampfauslaßkammer 128 wieder mit einer Dichtung oder dampfdichten Lagerung 127' herausgeführt, wobei die Hohlwelle 126 in oder oberhalb der Dampfauslaßkammer 128 in eine dünnere Vollwelle übergehen kann. Oberhalb der Dampfauslaßkammer 128 ist die Hohlwelle 126 an den Motor 111 über eine Kupplung 114 zum Ausgleichen von Ausrichtungsfehlern zwischen der Motorachse und der Hohlwelle 126 angekoppelt.

Zusätzlich kann der Füllstand des Dampferzeugers 101a, 101b oder 101c durch Messung eines fliehkraftinduzierten Druckes an der Innen- und/oder Außenwandung des Wasserkessels 102 erfaßt werden.

Dabei ist es insbesondere bevorzugt, daß ein Wasserdrucksensor nahe der Innen- und/oder Außenwandung des Wasserkessels 102 angeordnet wird und über den mittels des Wasserdrucksensors erfaßten Wasserdruck die Heizleistung der Heizelemente 106 durch eine nicht dargestellte Regel- und/oder Steuereinheit, die sowohl mit dem Wasserdrucksensor als auch den Heizelementen 106 verbunden ist, eingestellt wird. Auf diese Weise kann sichergestellt werden, daß innerhalb des Rotationsdampfgenerators 101 a, 101b oder 101c ein konstanter Wasserdruck entlang der Innenwandung des Wasserkessels 102 erzeugt wird, was dazu führt, daß Ablagerungen an der Innenwandung des Wasserkessels 102 vermieden, zumindest reduziert werden. Durch eine entsprechende Veränderung der Leistung der Heizelemente 106 läßt sich somit eine entsprechende Einstellung eines konstanten Wasserdrucks erzielen.

Eine Entkalkung eines erfindungsgemäßen Dampferzeugers 101a, 101b oder 101c wird durch die flexiblen Lippen an den Paddellängsseiten 108b der Paddelhälften 108a, die die Ablagerungen im Betrieb kontinuierlich von der Außenwand abtragen, bewirkt. Die Lippen selbst nutzen sich dabei nicht wesentlich ab, da sie im Bereich des Eintauchens in den Wasserfilm selbst verkalken und so überwiegend Kalk auf Kalk schabt. Am Paddel 108 kann sich aber auch nicht übermäßig viel Kalk ansammeln, da dieser durch die Fliehkraft nach außen getrieben und dort schließlich abgeschabt wird. Das entstehende Kalkmehl muß nur regelmäßig durch Spülen bzw. Wasserwechseln aus dem Wasserkessel entfernt werden. Die Verwendung von flexiblen Lippen als Ablöseeinrichtung oder die flexible Ausgestaltung des Rotors an sich birgt den Vorteil, daß durch eventuell vorhandene Ablagerungen kein Anhaften des Rotors mit der Wandfläche 112 im Ruhezustand erfolgen kann, da die Fliehkraft bei Rotation den Kontakt des Rotors oder der Ablöseeinrichtung zur Wandfläche 112 herstellt. Um eine selbsttätige Entleerung zu ermöglichen, kann das untere Ende des Wasserkessels 102 mit einer weiteren Blende oder einem Verschlußmechanismus (nicht dargestellt) versehen werden. Dabei kann die Blende 105 stromaufwärts des Dampfauslasses 104 mit eben solch einer Blende kombiniert werden.

In den Figuren 10a bis 10c ist eine weitere erfindungsgemäße Vorrichtung in Form eines Dampferzeugers 101'd dargestellt. Der Dampferzeuger 101'd unterscheidet sich jedoch in erheblichem Umfang von den zuvor beschriebenen Varianten. Zuerst ist darauf hinzuweisen, daß ein Wasserkessel 102' des Dampferzeugers 101'd, der im wesentlichen rohrförmig ausgebildet und mit seiner Längsachse parallel zur Richtung der Gravitationskraft ausgerichtet ist, einen Wasserzulauf 103' in seinem mittleren Bereich zwischen seinen beiden Enden aufweist. Von besonderer Bedeutung ist auch, daß bei diesem Ausführungsbeispiel der Dampfauslaß und der Wasserablauf in einem ausgeformt sind, nämlich in Form eines Dampf- und Wasserauslasses 104' am unteren Ende des Wasserkessels 102', und zwar in einem unteren Deckel 130'b. In einem oberen Deckel 130'a ist ein Motor 111' angeordnet, dessen Welle 113' sich bis in den Wasserkessel 102' ausbreitet und dort mit der Welle eines Paddels 108' verschraubt ist. Das Paddel 108' umfaßt seinerseits zwei Paddelhälften 108'a, jeweils mit Paddellängsseiten 108'b, die Paddellippen 108'c aufweisen, mit denen das Paddel 108' die Innenwand 112'a des Wasserkessels 102' berühren kann, insbesondere um im Betrieb, also bei Rotation des Paddels 108', Kalkablagerungen und dergleichen von der Wandfläche 112'a abzukratzen. Die Welle 113' ist ferner über lediglich ein Lager 109' am oberen Ende des Wasserkessels 102' gelagert und erstreckt sich, zusammen mit der Paddelwelle, noch nicht einmal über die Hälfte des Wasserkessels 102' längs dessen Längsachse, die mit der Drehachse 107' des Paddels 108' zusammenfällt, wie insbesondere der Figur 10a zu entnehmen ist.

Der obere Deckel 130'a ist auf den Wasserkessel 102' aufgeschraubt, wobei in dem Wasserkessel 102' Schraubkanäle 112'd, die insbesondere in Figur 10c zu sehen sind, bereitgestellt sind. Der untere Deckel 130'b kann einfach über Federn 131' auf den Wasserkessel 102' aufgeklemmt werden, wie insbesondere in Figur 10b dargestellt. Diese einfache Konstruktion mit vom Wasserkessel 102' lösbaren Deckeln 130'a und 130'b führt zu einem besonders kompakten Aufbau.

Es ist zudem festzuhalten, daß durch die Zusammenlegung des Dampfauslasses und des Abwasserablaufes in dem unteren Deckel 130'b nicht nur die Welle 113' nicht vom oberen Dekkel 130' zum unteren Deckel 130'b geführt werden muß, sondern auch kein Lager in dem Bereich des Wasserkessels 102' für das Paddel 108' notwendig ist, in dem Wasser, Dampf und/oder Kalk vorliegen kann, so daß eine Beschädigung desselben vermieden wird, was insgesamt die Haltbarkeit des Dampferzeugers 101'd erhöht.

Die Trennung von Dampf und Wasser stromabwärts des unteren Deckels 130'b ist in den Figuren 10a und 10b nicht gezeigt, kann jedoch über einen einfachen Siphon erfolgen. Oberhalb solch eines Siphons kann eine Abzweigung angebracht werden, durch die Dampf über ein Steigrohr in einen nicht gezeigten Garraum eines Gargeräts geführt werden kann. Die Mitnahme von Wasser im Dampf kann über die Dimensionierung des Steigrohres und zusätzlich evtl. über dessen Formgebung eingestellt werden.

Der Wasserkessel 102' sowie auch seine Deckel 130'a und 130'b können als Aluminiumgußteile ausgeformt sein und, nach einem Zusammenbau, in der Nähe des Schwerpunktes des Dampferzeugers 101'd mittels einer gummigelagerten, nicht gezeigten Verschraubung vibrationsarm mit einem Gargeräteaufbau verbunden sein.

Wie in Figur 10c gezeigt, sind in dem Wasserkessel 102' sechs Heizelement 106' äquidistant zueinander angeordnet, und zwar jeweils in einer Aussparung innerhalb des Wasserkessels 102'. Zudem sind zwischen den Heizelementen 106, die wie bei den zuvor beschriebenen Ausführungsformen ausgeführt sein können, Ausnehmungen 112'c in der äußeren Wandfläche 112'b angeordnet, die zu einer Reduktion des Materials sowie auch der Masse des Wasserkessels 102' führen. Diese Materialeinsparung ermöglicht temperaturabhängige Ausdehnungen und Kontraktionen des Wasserkessels 102' in einem derartigen Ausmaß, daß es zum Abplatzen von Kalkschichten von der inneren Wandfläche 112'a des Wasserkessels 102' kommen kann. Ohne diese Ausnehmungen kann es nämlich zum Aufbau einer Kalkschicht kommen, die so dick ist, daß es zu einer überhöhten Temperatur in den Heizelementen 106' und somit zu einem erhöhten Verschleiß und schlußendlich Ausfall des Dampferzeugers 101'd kommen könnte. Darüber hinaus könnte es im Falle einer Kalkschicht zu einem Kontakt zwischen dem Paddel 108' und der Kalkschicht kommen, so daß es insgesamt zu einem Stillstand des Paddels 108' kommen könnte, also zu einer Blockade der Rotation desselben.

Die einzelnen Heizelemente 106' sind über Kabel 132'a und 132'b mit einer nicht gezeigten Regeleinrichtung eines nicht gezeigten Gargerätes verbunden, ebenso wie der Motor 111'. Zudem sind drei Thermoschalter 133' vorgesehen, in Abhängigkeit derer über die Regeleinrichtung die Heizelemente 106' regelbar sind. Auch kann ein nicht gezeigter Drucksensor vorgesehen sein, über den der Druck innerhalb des Wasserkessels 102', beispielsweise in unterschiedlichen Höhen, erfaßbar ist, um auch diese Werte bei der Regelung der Heizelemente 106' sowie auch des Motors 111' heranziehen zu können.

Anstelle von sechs Heizelementen könnte man auch z. B. drei Heizelemente benutzen. Diese wären dann vorzugsweise mit einem Winkel von 120° zueinander innerhalb des Wasserkessels angeordnet. Bei einer beispielhaften Länge von 235 mm pro Heizelement, einer tatsächlich beheizbaren Länge des Wasserkessels von ca. 200 mm und einem Durchmesser von 20 mm pro Heizelement kommt es zu einer Flächenlast von ungefähr 8 W/cm² auf der Heizelementenoberfläche, wenn jedes Heizelement eines Leistung von 6 kW aufweist.

Die in der voranstehenden Beschreibung, in den Ansprüchen sowie den Zeichnungen offenbarten Merkmale der Erfindung können sowohl einzeln als auch in jeder beliebigen Kombination für die Verwirklichung der Erfindung in ihren verschiedenen Ausführungsformen wesentlich sein.

### Bezugszeichenliste

- 1: Gehäuse
- 3: Wand
- 5: Innenraum
- 7: Bohrungen
- 9: Heizpatrone
- 11: Ummantelung
- 13a, 13b: Zuleitung
- 15: Signalleitung
- 51: Gehäuse
- 53: Wand
- 57: Bohrungen
- 59: Heizdraht
- 61: Füllmaterial
- 63a, 63b: Zuleitung
- 71 a, 71 b: Zuleitung
- 73: Heizdraht
- 75: Hüllrohr
- 77: Füllmaterial

- α: Winkel
- d_{A}: Außendurchmesser
- d_{B}: Innendurchmesser
- d_{C}: Durchmesser
- d_{D}: Abstand
- 1: Länge
- M: Mittelpunkt
- X: Längsachse

- 101a, 101b, 101c, 101'd: Dampferzeuger
- 102, 102': Wasserkessel
- 103, 103': Wasserzulauf
- 104: Dampfauslaß
- 104': Dampf- und Wasserauslaß
- 105: Blende
- 106, 106': Heizelement
- 107, 107': Drehachse
- 108, 108': Paddel
- 108a, 108'a: Paddelhälfte
- 108b, 108'b: Paddellängsseite
- 108': Paddellippe
- 109, 109': Lager
- 111, 111': Motor
- 112, 112'a, 112'b: Wandfläche
- 112'c: Ausnehmung
- 112'd: Schraubkanal
- 113, 113': Welle
- 114: Kupplung
- 115: Aussparung
- 116: Prallscheibe
- 117: Abwasserablauf
- 118: Kragen
- 119: Siphon
- 120: Wasserabscheidekammer
- 121: Blende
- 122: Paddel
- 123: Aussparung
- 124: Prallscheibe
- 125: Wasserrückführung
- 126: Hohlwelle
- 127, 127': dampfdichte Lagerung
- 128: Dampfauslaßkammer
- 129a, 129b: Bohrungen
- 130'a, 130'b: Deckel
- 131': Feder
- 132'a, 132'b: Kabel
- 133': Thermoschalter

## Patentansprüche

1. Vorrichtung zur Erzeugung von Dampf (101a, 101 b, 101 c, 101'd) umfassend zumindest einen Behälter (102, 102'), der einen Innenraum aufweist, der über einen Zulauf (103, 103') zumindest teilweise mit einer Flüssigkeit füllbar ist, der aufheizbar ist, aus dem Dampf zu einem Dampfauslaß (104, 104') führbar ist und der über einen Ablauf (117, 104') zumindest teilweise entleerbar ist, wobei
der Behälter (102, 102') zumindest ein beheizbares Gehäuse (1, 51, 102, 102') mit zumindest einer Wand (3, 53, 112, 112'a, 112'b), die einen von dem Gehäuse (1, 51, 102, 102') zumindest bereichsweise umgebenen Innenraum (5) zur Aufnahme einer zu verdampfenden Flüssigkeit begrenzt, umfaßt, und die Wand (3, 53, 112, 112'a, 112'b) zumindest eine Aussparung (7, 57) zur Aufnahme zumindest einer Heizeinrichtung (9, 59, 73, 106, 106') umfaßt, **dadurch gekennzeichnet, daß**
die Vorrichtung zur Erzeugung von Dampf für ein Gargerät ausgebildet ist, und jede Heizeinrichtung zumindest einen mit einem elektrischen Strom durchfließbaren Heizdraht (59, 73) umfaßt, wobei der Heizdraht (59, 73) zumindest bereichsweise von zumindest einem ersten Hüllrohr (11) und gegebenenfalls zumindest einem zweiten Hüllrohr (75) umgeben ist, und zumindest eine geometrische Abmessung des ersten Hüllrohres (11, 57) zur Vermeidung von zumindest einem Luftspalt zwischen dem ersten Hüllrohr (11, 57) und dem Gehäuse (1, 51) und gegebenenfalls dem zweiten Hüllrohr (75) und/oderzur Komprimierung eines in zumindest einen Zwischenraum zwischen dem Heizdraht (59, 73) und dem ersten Hüllrohr (57) und gegebenenfalls dem zweiten Hüllrohr (75) und gegebenenfalls zumindest einen Zwischenraum zwischen dem zweiten und dem ersten Hüllrohr zumindest bereichsweise einfüllbaren Füllmaterial (61, 77) durch Anlegen einer Druck- oder Zugkraft veränderbar ist.

2. Vorrichtung zur Erzeugung von Dampf nach Anspruch 1, **dadurch gekennzeichnet, daß**
der Innenraum (5) mit Wasser füllbar ist.

3. Vorrichtung zur Erzeugung von Dampf nach Anspruch 1 oder 2, **dadurch gekennzeichnet, daß**
das erste Hüllrohr eine Ummantelung (11) zumindest einer in eine Aussparung (7) zumindest bereichsweise einführbaren Heizpatrone (9) bildet, wobei vorzugsweise die äußere Geometrie der Ummantelung (11), insbesondere zumindest eine äußere Abmessung, wie ein Außendurchmesser, der Ummantelung (11), im wesentlichen der inneren Geometrie der Aussparung (7), insbesondere zumindest einer inneren Abmessung, wie einem Innendurchmesser (d_{C}), der Aussparung (7), entspricht.

4. Vorrichtung zur Erzeugung von Dampf nach Anspruch 3, **dadurch gekennzeichnet, daß**
das erste Hüllrohr (11) der Heizpatrone zumindest bereichsweise einen, insbesondere nicht rostenden, Edelstahl, wie Incoloy, umfaßt.

5. Vorrichtung zur Erzeugung von Dampf nach Ansprch 1 oder 2, **dadurch gekennzeichnet, daß**
das erste Hüllrohr durch eine von der Wand (53) umfaßte Aussparung (57) gebildet ist.

6. Vorrichtung zur Erzeugung von Dampf nach einem der vorangehenden Ansprüche, **dadurch gekennzeichnet, daß**
der Heizdraht (73), insbesondere zur äquidistanten Positionierung desselben innerhalb des ersten Hüllrohres (57), zusammen mit dem zweiten Hüllrohr (75) in das erste Hüllrohr (57) einführbar ist.

7. Vorrichtung zur Erzeugung von Dampf nach einem der vorangehenden Ansprüche, **dadurch gekennzeichnet, daß**
das Füllmaterial (61, 77) und gegebenenfalls das zweite Hüllrohr (75) zumindest ein, insbesondere elektrisch isolierendes und/oder wärmeleitendes, vorzugsweise pulverförmiges und/oder verdichtetes, Material, wie Magnesiumoxid, Magnesiumnitrid, Aluminiumoxid, Aluminiumnitrid, Berylliumoxid, Berylliumnitrid, Siliziumoxid und/oder Siliziumnitrid umfaßt.

8. Vorrichtung zur Erzeugung von Dampf nach einem der vorangehenden Ansprüche, **dadurch gekennzeichnet, daß**
das erste Hüllrohr (11) Aluminium oder Kupfer umfaßt.

9. Vorrichtung zur Erzeugung von Dampf nach einem der vorangehenden Ansprüche, **dadurch gekennzeichnet, daß**
mehrere, vorzugsweise zumindest drei, Heizeinrichtungen (9, 59, 73, 106, 106') vorgesehen sind, wobei die Heizeinrichtungen (9, 59, 73, 106, 106') insbesondere äquidistant und/oder konzentrisch um den, vorzugsweise rotationssymmetrischen, Innenraum (5) verteilt sind.

10. Vorrichtung zur Erzeugung von Dampf nach einem der vorangehenden Ansprüche, **dadurch gekennzeichnet, daß**
jede Aussparung in Form zumindest einer die Wand (3, 53, 112, 112'a, 112'b) zumindest teilweise durchdringenden Bohrung (7, 57) ausgebildet ist, vorzugsweise in Form zumindest einer Sackbohrung (57).

11. Vorrichtung zur Erzeugung von Dampf nach Anspruch 10, **dadurch gekennzeichnet, daß**
die dem Innenraum (5) des Gehäuses (1, 51, 102, 102') zugewandte Fläche (112, 112'a) der Wand (3, 53, 112, 112'a, 112'b) im wesentlichen geschlossen ist, insbesondere jede Bohrung (7, 57) die dem Innenraum (5) des Gehäuses (1, 51, 102, 102') zugewandte Fläche (112, 112'a) der Wand (3, 53, 112, 112'a, 112'b) nicht durchdringt.

12. Vorrichtung zur Erzeugung von Dampf nach Anspruch 10 oder 11, **dadurch gekennzeichnet, daß**
die von dem Innenraum (5) des Gehäuses (1, 51, 102, 102') abgewandte Fläche (112'b) der Wand zumindest eine erste Ausnehmung (112'c) zwischen zumindest zwei benachbarten Heizeinrichtungen (106') und/oder zumindest eine zweite Ausnehmung und/oder zumindest eine dritte Ausnehmung (112'd) im Bereich zumindest einer Heizeinrichtung (106') aufweist.

13. Vorrichtung zur Erzeugung von Dampf nach Anspruch 12, **dadurch gekennzeichnet, daß**
jede zweite Ausnehmung im Bereich einer Heizeinrichtung in eine dazugehörende Aussparung mündet und vorzugsweise zumindest teilweise verschließbar, insbesondere verpreßbar, ist zur Fixierung der Heizeinrichtung in der Aussparung.

14. Vorrichtung zur Erzeugung von Dampf nach Anspruch 12 oder 13, **dadurch gekennzeichnet, daß**
jede dritte Ausnehmung (112'd) im Bereich einer Heizeinrichtung (106') sich in eine erste Ausnehmung (112'c) öffnet, jedoch in keine Aussparung mündet, wobei vorzugsweise jede dritte Ausnehmung einen Schraubkanal darstellt.

15. Vorrichtung zur Erzeugung von Dampf nach einem der vorangehenden Ansprüche, **dadurch gekennzeichnet, daß**
das Gehäuse (1, 51, 102, 102') Aluminium, Beryllium, Caclium, Eisen, Gold, Iridium, Kupfer, Magnesium, Silber, Silicium, Wolfram und/oder Zink umfaßt und/oder als ein Stranggußteil ausgeformt ist.

16. Vorrichtung zur Erzeugung von Dampf nach einem der vorangehenden Ansprüche, **dadurch gekennzeichnet, daß**
die Wand (3, 53) zumindest bereichsweise, vorzugsweise im Bereich jeder Aussparung (7), ein Material mit einer Wärmeleitfähigkeit von mehr als 75 W/m*K, besser von mehr als 100 W/m*K, noch besser von mehr als 150 W/m*K und am besten von mehr als 200 W/m*K bei einer Temperatur von 300K umfaßt.

17. Vorrichtung zur Erzeugung von Dampf nach einem der vorangehenden Ansprüche, **dadurch gekennzeichnet, daß**
die Heizeinrichtung (9, 59, 73, 106, 106') eine Wärmeleistung von mehr als 0,5 kW, besser von mehr 0,8 kW, noch besser von mehr als 1 kW und am besten von mehr als 1,5 kW aufweist.

18. Vorrichtung zur Erzeugung von Dampf nach einem der vorangehenden Ansprüche, **dadurch gekennzeichnet, daß**
die maximale Flächenbelastung der Heizeinrichtung (9, 59, 73, 106, 106') mehr als 15 W/cm², vorzugsweise zumindest 48 W/ cm² beträgt.

19. Vorrichtung zur Erzeugung von Dampf nach einem der vorangehenden Ansprüche, **dadurch gekennzeichnet, daß**
der von dem Gehäuse (1, 51, 102, 102') mit seiner Innenwandfläche (112'a) zumindest bereichsweise umgebene Innenraum (5) im wesentlichen zylinderförmig ausgebildet ist, vorzugsweise einen Durchmesser (d_{B}) von ungefähr 60mm aufweist, und/oder das Gehäuse (1, 51, 102, 102') zumindest bereichsweise eine im wesentlichen zylinderförmige Außenwandfläche (112'b), vorzugsweise mit einem Außendurchmesser (d_{A}) von ungefähr 88 mm, aufweist.

20. Vorrichtung zur Erzeugung von Dampf nach einem der vorangehenden Ansprüche, **gekennzeichnet durch**
zumindest einen Temperatursensor und/oder Thermoschalter (133'), insbesondere in thermischem Kontakt mit der Wand (112'a, 112'b), und/oder eine Steuer- und/oder Regeleinrichtung in Wirkverbindung mit jeder Heizeinrichtung zur Einstellung derselben, vorzugsweise in Abhängigkeit von Ausgabedaten des Temperatursensors und/oder Thermoschalters (133').

21. Vorrichtung zur Erzeugung von Dampf nach einem der vorangehenden Ansprüche, **dadurch gekennzeichnet, daß**
die Flüssigkeit zumindest beim Aufheizen mittels zumindest eines in oder an dem Innenraum des Gehäuses (102, 102') gelagerten Rotors (108, 108') in Rotation versetzbar ist, vorzugsweise die Flüssigkeit aufgrund der durch die Rotation wirkenden Fliehkräfte gegen die Wand (112, 112'a) des beheizbaren Gehäuses (102, 102') drückbar ist.

22. Vorrichtung zur Erzeugung von Dampf nach Anspruch 21, **dadurch gekennzeichnet, daß**
der Rotor zumindest ein Paddel (108, 108') umfaßt, das über eine mit einem Motor (111, 111') verbundene Welle (113, 1 13', 126) antreibbar ist, wobei die Welle (113') sich insbesondere zusammensetzt aus einer Motorwelle und einer mit dieser, insbesondere lösbar, verbundenen Paddelwelle.

23. Vorrichtung zur Erzeugung von Dampf nach einem der vorangehenden Ansprüche, **dadurch gekennzeichnet, daß**
der Innenraum rotationssymmetrisch zu einer Längsachse mit zwei offenen Enden, insbesondere zumindest bereichsweise im wesentlichen zylinderförmig, ist, wobei sich vorzugsweise die Welle (113, 113', 126) längs der Längsachse des Innenraums erstreckt und/oder die Längsachse vorzugsweise parallel zur Richtung der Gravitationskraft ausgerichtet ist.

24. Vorrichtung zur Erzeugung von Dampf nach Anspruch 22 oder 23, **dadurch gekennzeichnet, daß**
zumindest eine Paddellängsseite (108b, 108'b) zumindest bereichsweise, vorzugsweise in Form von Paddellippen (108'c) oder Paddelzähnen, zumindest zeitweise die Wandfläche (112, 112'a) des Behälters (102, 102') berührt.

25. Vorrichtung zur Erzeugung von Dampf nach Anspruch 23 oder 24, **dadurch gekennzeichnet, daß**
der Innenraum an seinem einen, vorzugsweise oberen, Ende von einem ersten Dekkel (130'a), vorzugsweise lösbar, verschließbar und an seinem anderen, vorzugsweise unteren, Ende von einem zweiten Deckel (130'b), vorzugsweise lösbar, verschließbar ist.

26. Vorrichtung zur Erzeugung von Dampf nach Anspruch 25, **dadurch gekennzeichnet, daß**
der erste Deckel (130'a) den Motor (111, 111') und/oder den Dampfauslaß (104) beherbergt.

27. Vorrichtung zur Erzeugung von Dampf nach Anspruch 25 oder 26, **dadurch gekennzeichnet, daß**
der zweite Deckel (103'b) den Ablauf (117, 104') und/oder den Dampfauslaß (104') beherbergt, wobei vorzugsweise der Dampfauslaß (104') und der Ablauf (104') in einem bereitgestellt sind.

28. Vorrichtung zur Erzeugung von Dampf nach Anspruch 27, **dadurch gekennzeichnet, daß**
über ein Siphon und ein Streigrohr stromabwärts des zweiten Deckels (103'b) eine Trennung von Dampf und Flüssigkeit durchführbar ist.

29. Vorrichtung zur Erzeugung von Dampf nach einem der Ansprüche 25 bis 28, **dadurch gekennzeichnet, daß**
der erste und/oder zweite Deckel (130'a) mit dem Behälter (102') verschraubbar ist, vorzugsweise unter Ausnutzung jeder dritten Ausnehmung (112'd) als Schraubkanal.

30. Vorrichtung zur Erzeugung von Dampf nach einem der Ansprüche 25 bis 29, **dadurch gekennzeichnet, daß**
der erste und/oder zweite Deckel (130'b) mit dem Behälter (102') verrastbar ist, vorzugsweise unter Ausnutzung von zumindest einem Federelement (131').

31. Vorrichtung zur Erzeugung von Dampf nach einem der Ansprüche 25 bis 30, **dadurch gekennzeichnet, daß**
die Welle (113, 113', 126') im ersten Deckel (130'a) gelagert ist und sich in Richtung des zweiten Deckels (130'b) ausbreitet, wobei sich die Welle (113, 113', 126') zumindest über den halben Abstand zwischen dem ersten und zweiten Deckel (130'a, 130'b) erstreckt.

32. Vorrichtung zur Erzeugung von Dampf nach einem der Ansprüche 25 bis 31, **dadurch gekennzeichnet, daß**
der Zulauf (103, 103') in den ersten Deckel oder den Behälter (102') eintritt.

33. Vorrichtung zur Erzeugung von Dampf nach einem der Ansprüche 25 bis 32, **dadurch gekennzeichnet, daß**
der erste und/oder zweite Deckel aus einem Dreh- oder Gußteil, vorzugsweise aus Aluminium, hergestellt ist bzw. sind.

34. Vorrichtung zur Erzeugung von Dampf nach einem der vorangehenden Ansprüche, **dadurch gekennzeichnet, daß**
die Steuer- und/oder Regeleinrichtung mit dem Motor, einem ersten Schließglied in dem Zulauf, einem zweiten Schließglied in dem Ablauf, einem dritten Schließglied in dem Dampfauslaß und/oder zumindest einem Drucksensor in Wirkverbindung steht.

35. Gargerät mit einer Steuer- und/oder Regeleinheit und zumindest einer Vorrichtung zur Erzeugung von Dampf nach einem der vorangehenden Ansprüche, **dadurch gekennzeichnet, daß** die Steuer- und/oder Regeleinheit die Vorrichtung zur Erzeugung von Dampf führt, wobei vorzugsweise die Steuer- und/oder Regeleinheit und die Steuer- und/oder Regeleinrichtung in einem ausgeführt sind.

36. Gargerät nach Anspruch 35, **dadurch gekennzeichnet, daß**
die Vorrichtung zur Erzeugung von Dampf mittels gummigelagerter Verschraubung vibrationsarm im Bereich ihres Schwerpunktes im Gargerät gelagert ist.

## Claims

1. Device for generating steam (101a, 101b, 101c, 101'd) comprising at least one receptacle (102, 102') with an interior which can be filled at least in part with a liquid via an inlet (103, 103'), which can be heated, from which steam can be guided to a steam outlet (104, 104') and which can be emptied at least in part via a drain (117, 104'), with
the receptacle (102, 102') comprising at least one heatable housing (1, 51, 102, 102') with at least one wall (3, 53, 112, 112'a, 112'b) which delimits an interior (5) for holding a liquid to be evaporated, the interior being surrounded at least in sections by the housing (1, 51, 102, 102'), and with the wall (3, 53, 112, 112'a, 112'b) comprising at least one cutout (7, 57) for holding at least one heating apparatus (9, 59, 73, 106, 106'), **characterized in that**
the device for generating steam is designed for a cooking appliance and each heating apparatus comprises at least one resistance wire (59, 73) through which electricity can flow, with the resistance wire (59, 73) being surrounded at least in sections by at least a first sheath (11) and possibly at least a second sheath (75), and at least one geometric dimension of the first sheath (11, 57) being changeable by applying a compressive or tensile force in order to avoid at least one air gap between the first sheath (11, 57) and the housing (1, 51) and possibly the second sheath (75), and/or in order to compress a filling material (61, 77) which can be filled at least in sections into at least one gap between the resistance wire (59, 73) and the first sheath (57) and possibly the second sheath (75), and possibly into at least one gap between the second and the first sheath.

2. Device for generating steam according to Claim 1, **characterized in that** the interior (5) can be filled with water.

3. Device for generating steam according to Claim 1 or 2, **characterized in that** the first sheath forms a cladding (11) of at least one heating element (9) which can be inserted at least in part into a cutout (7), with the outer geometry of the cladding (11), in particular at least one outer dimension such as an outer diameter of the cladding (11), preferably corresponding substantially to the inner geometry of the cutout (7), in particular to at least one inner dimension of the cutout (7), such as an inner diameter (d_{C}).

4. Device for generating steam according to Claim 3, **characterized in that** the first sheath (11) of the heating element comprises at least in sections stainless steel, such as Incoloy, which in particular does not rust.

5. Device for generating steam according to Claim 1 or 2, **characterized in that** the first sheath is formed by a cutout (57) surrounded by the wall (53).

6. Device for generating steam according to one of the preceding claims, **characterized in that** the resistance wire (73) can be inserted into the first sheath (57) together with the second sheath (75), in particular for equidistant positioning of the resistance wire within the first sheath (57).

7. Device for generating steam according to one of the preceding claims, **characterized in that** the filling material (61, 77) and possibly the second sheath (75) comprise at least one material which in particular is electrically insulating and/or heat conducting and is preferably in the form of a powder and/or compacted, such as magnesium oxide, magnesium nitride, aluminium oxide, aluminium nitride, beryllium oxide, beryllium nitride, silicon oxide and/or silicon nitride.

8. Device for generating steam according to one of the preceding claims, **characterized in that** the first sheath (11) comprises aluminium or copper.

9. Device for generating steam according to one of the preceding claims, **characterized in that** a plurality of heating apparatuses (9, 59, 73, 106, 106') are provided, preferably at least three, with the heating apparatuses (9, 59, 73, 106, 106') in particular being distributed equidistantly and/or concentrically around the preferably rotationally symmetric interior (5).

10. Device for generating steam according to one of the preceding claims, **characterized in that** each cutout is designed in the form of at least one bore (7, 57) which penetrates the wall (3, 53, 112, 112'a, 112'b) at least in part, preferably in the form of at least one blind bore (57).

11. Device for generating steam according to Claim 10, **characterized in that** the face (112, 112'a) of the wall (3, 53, 112, 112'a, 112'b) facing the interior (5) of the housing (1, 51, 102, 102') is substantially closed, in particular neither bore (7, 57) penetrates the face (112, 112'a) of the wall (3, 53, 112, 112'a, 112'b) facing the interior (5) of the housing (1, 51, 102, 102').

12. Device for generating steam according to Claim 10 or 11, **characterized in that** the face (112'b) of the wall facing away from the interior (5) of the housing (1, 51, 102, 102') has at least a first recess (112'c) between at least two adjacent heating apparatuses (106') and/or has at least a second recess and/or at least a third recess (112'd) in the region of at least one heating apparatus (106').

13. Device for generating steam according to Claim 12, **characterized in that** every second recess in the region of a heating apparatus merges into an associated cutout and can preferably be closed at least in part, in particular it can be compressed, for fixing the heating apparatus in the cutout.

14. Device for generating steam according to Claim 12 or 13, **characterized in that** every third recess (112'd) in the region of a heating apparatus (106') opens out into a first recess (112'c), but does not merge into a cutout, with preferably every third recess constituting a screw channel.

15. Device for generating steam according to one of the preceding claims, **characterized in that** the housing (1, 51, 102, 102') comprises aluminium, beryllium, calcium, iron, gold, iridium, copper, magnesium, silver, silicon, tungsten and/or zinc and/or is formed as a continuous cast part.

16. Device for generating steam according to one of the preceding claims, **characterized in that** the wall (3, 53) comprises at least in sections, preferably in the region of each cutout (7), a material with a thermal conductivity greater than 75 W/(m·K), preferably greater than 100 W/(m·K), more preferably greater than 150 W/(m·K) and most preferably greater than 200 W/(m·K) at a temperature of 300 K.

17. Device for generating steam according to one of the preceding claims, **characterized in that** the heating apparatus (9, 59, 73, 106, 106') has a thermal output greater than 0.5 kW, preferably greater than 0.8 kW, more preferably greater than 1 kW and most preferably greater than 1.5 kW.

18. Device for generating steam according to one of the preceding claims, **characterized in that** the maximum load per unit area of the heating apparatus (9, 59, 73, 106, 106') is greater than 15 W/cm², preferably at least 48 W/cm².

19. Device for generating steam according to one of the preceding claims, **characterized in that** the interior (5) surrounded at least in part by the inner wall face (112'a) of the housing (1, 51, 102, 102') is designed to be substantially cylindrical and preferably has a diameter (d_{B}) of approximately 60 mm, and/or the housing (1, 51, 102, 102') at least in sections has a substantially cylindrical outer wall face (112'b), preferably with an outer diameter (d_{A}) of approximately 88 mm.

20. Device for generating steam according to one of the preceding claims, **characterized by** at least one temperature sensor and/or thermal switch (133') which, in particular, is or are in thermal contact with the wall (112'a, 112'b), and/or a control and/or regulating apparatus which is or are operatively connected to every heating apparatus for adjusting the same, preferably as a function of output data of the temperature sensor and/or thermal switch (133').

21. Device for generating steam according to one of the preceding claims, **characterized in that** the liquid can be rotated at least while it is being heated up by means of at least one rotor (108, 108') mounted in or on the interior of the housing (102, 102'), the liquid preferably being able to be pressed against the wall (112, 112'a) of the heatable housing (102, 102') due to the centrifugal forces acting because of the rotation.

22. Device for generating steam according to Claim 21, **characterized in that** the rotor comprises at least one paddle (108, 108') which can be driven by a shaft (113, 113', 126) connected to a motor (111, 111'), with the shaft (113') in particular being composed of a motor shaft, and a paddle shaft connected to it, in particular in a releasable manner.

23. Device for generating steam according to one of the preceding claims, **characterized in that** the interior is rotationally symmetric about a longitudinal axis with two open ends and in particular is substantially cylindrical, at least in sections, with the shaft (113, 113', 126) preferably extending along the longitudinal axis of the interior and/or the longitudinal axis being preferably aligned parallel to the direction of the gravitational force.

24. Device for generating steam according to Claim 22 or 23, **characterized in that** at least one longitudinal side of the paddle (108b, 108'b), preferably in the form of paddle lips (108'c) or paddle teeth, touches the wall face (112, 112'a) of the receptacle (102, 102') at least in sections for at least some of the time.

25. Device for generating steam according to Claim 23 or 24, **characterized in that** the interior can be closed at its one, preferably upper, end by a first cover (130'a), preferably in a releasable manner, and it can be closed at its other, preferably lower, end by a second cover (130'b), preferably in a releasable manner.

26. Device for generating steam according to Claim 25, **characterized in that** the first cover (130'a) houses the motor (111, 111') and/or the steam outlet (104).

27. Device for generating steam according to Claim 25 or 26, **characterized in that** the second cover (103'b) houses the drain (117, 104') and/or the steam outlet (104'), with the steam outlet (104') and the drain (104') preferably being provided as one.

28. Device for generating steam according to Claim 27, **characterized in that** steam and liquid can be separated downstream of the second cover (103'b) by means of a siphon and a riser.

29. Device for generating steam according to one of Claims 25 to 28, **characterized in that** the first and/or second cover (130'a) can be screwed to the receptacle (102'), preferably by using every third recess (112'd) as a screw channel.

30. Device for generating steam according to one of Claims 25 to 29, **characterized in that** the first and/or second cover (130'b) can be locked onto the receptacle (102'), preferably by using at least one spring element (131').

31. Device for generating steam according to one of Claims 25 to 30, **characterized in that** the shaft (113, 113', 126') is mounted in the first cover (130'a) and extends in the direction of the second cover (130'b), with the shaft (113, 113', 126') extending over at least half the distance between the first and second cover (130'a, 130'b).

32. Device for generating steam according to one of Claims 25 to 31, **characterized in that** the inlet (103, 103') enters the first cover or the receptacle (102').

33. Device for generating steam according to one of Claims 25 to 32, **characterized in that** the first and/or second cover is or are produced from a lathe part or a cast part and is or are preferably made of aluminium.

34. Device for generating steam according to one of the preceding claims, **characterized in that** the control and/or regulating apparatus is in operational connection with the motor, a first closing element in the inlet, a second closing element in the drain, a third closing element in the steam outlet and/or at least one pressure sensor.

35. Cooking appliance with a control and/or regulating unit and at least one device for generating steam according to one of the preceding claims, **characterized in that** the control and/or regulating unit drives the device for generating steam, with the control and/or regulating unit and the control and/or regulating apparatus preferably being designed as one.

36. Cooking appliance according to Claim 35, **characterized in that** the device for generating steam is mounted in a low-vibration manner in the region of its centre of mass in the cooking appliance by means of a rubber-mounted, screwed connection.

## Revendications

1. Dispositif de production de vapeur (101a, 101b, 101c, 101'd) comprenant au moins un récipient (102, 102'), qui présente un espace intérieur, qui, par l'intermédiaire d'une arrivée (103, 103'), peut être rempli au moins partiellement avec un liquide, qui peut être chauffé, et à partir duquel de la vapeur peut être amenée à une sortie de vapeur (104, 104') et qui peut être vidée au moins partiellement par l'intermédiaire d'un écoulement (117, 104'), le récipient (102, 102') comprenant au moins un boîtier chauffable (1, 51, 102, 102') ayant au moins une paroi (3, 53, 112, 112'a, 112'b), qui délimite un espace intérieur (5), destiné à la réception d'un liquide à évaporer, entouré au moins par endroit par le boîtier (1, 51, 102, 102'), et la paroi (3, 53, 112, 112'a, 112'b) comprenant au moins un évidement (7, 57) pour la réception d'au moins un dispositif de chauffage (9, 59, 73, 106, 106'), **caractérisé en ce que** le dispositif de production de vapeur est réalisé pour un appareil de cuisson, et chaque dispositif de chauffage comprenant au moins un filament chauffant (59, 73) pouvant être parcouru par un courant électrique, le filament chauffant (59, 73) étant entouré au moins par endroit par au moins un premier tube de gainage (11) et éventuellement par au moins un second tube de gainage (75), et au moins une dimension géométrique du premier tube de gainage (11, 57), destinée à éviter au moins un jeu entre le premier tube de gainage (11, 57) et le boîtier (1, 51) et éventuellement le second tube de gainage (75) et/ou destiné à comprimer un matériau de remplissage (61, 77) pouvant être chargé au moins par endroit dans au moins un espace libre entre le filament chauffant (59, 73) et le premier tube de gainage (57) et éventuellement le second tube de gainage (75), et éventuellement dans au moins un espace libre entre les second et premier tubes de gainage, pouvant être modifié grâce à l'application d'une force de pression ou de traction.

2. Dispositif de production de vapeur selon la revendication 1, **caractérisé en ce que**
l'espace intérieur (5) peut être rempli avec de l'eau.

3. Dispositif de production de vapeur selon la revendication 1 ou 2, **caractérisé en ce que**
le premier tube de gainage forme un chemisage (11) d'au moins une cartouche de chauffage (9) pouvant être introduite au moins par endroit dans un évidement (7), la géométrie extérieure du chemisage (11), en particulier au moins une dimension extérieure, comme un diamètre extérieur, du chemisage (11), correspondant essentiellement à la géométrie intérieure de l'évidement (7), en particulier à au moins une dimension intérieure, comme un diamètre intérieur (d_{C}), de l'évidement (7).

4. Dispositif de production de vapeur selon la revendication 3, **caractérisé en ce que**
le premier tube de gainage (11) de la cartouche de chauffage comprend au moins par endroit un métal précieux, en particulier ne se corrodant pas, comme de l'Incolay.

5. Dispositif de production de vapeur selon la revendication 1 ou 2, **caractérisé en ce que**
le premier tube de gainage est formé par un évidement (57) inclus dans la paroi (53).

6. Dispositif de production de vapeur selon l'une quelconque des revendications précédentes, **caractérisé en ce que**
le filament chauffant (73) peut être installé en commun avec le second tube de gainage (75) dans le premier tube de gainage (57), en particulier pour un positionnement équidistant de ce même filament chauffant à l'intérieur du premier tube de gainage (57).

7. Dispositif de production de vapeur selon l'une quelconque des revendications précédentes, **caractérisé en ce que**
le matériau de remplissage (61, 77) et éventuellement le second tube de gainage (75) comprennent au moins un matériau, de préférence sous forme de poudre et/ou concentrée, en particulier électriquement isolant et/ou conduisant la chaleur, comme de l'oxyde de magnésium, du nitrure de magnésium, de l'oxyde d'aluminium, du nitrure d'aluminium, de l'oxyde de béryllium, du nitrure de béryllium, de l'oxyde de silicium et/ou du nitrure de silicium.

8. Dispositif de production de vapeur selon l'une quelconque des revendications précédentes, **caractérisé en ce que**
le premier tube de gainage (11) comporte de l'aluminium ou du cuivre.

9. Dispositif de production de vapeur selon l'une quelconque des revendications précédentes, **caractérisé en ce que**
plusieurs, de préférence au moins trois, dispositifs de chauffage (9, 59, 73, 106, 106') sont prévus, les dispositifs de chauffage (9, 59, 73, 106, 106') étant répartis, en particulier de manière équidistante et/ou concentrique, autour de l'espace intérieur (5) présentant de préférence une symétrie de rotation.

10. Dispositif de production de vapeur selon l'une quelconque des revendications précédentes, **caractérisé en ce que**
chaque évidement est réalisé sous la forme d'au moins un trou (7, 57) traversant au moins partiellement la paroi (3, 53, 112, 112'a, 112'b), de préférence sous la forme d'au moins un trou borgne (57).

11. Dispositif de production de vapeur selon la revendication 10, **caractérisé en ce que**
la surface (112, 112'a), tournée vers l'espace intérieur (5) du boîtier (1, 51, 102, 102'), de la paroi (3, 53, 112, 112'a, 112'b) est essentiellement fermée, et en particulier chaque trou (7, 57) ne traverse pas la surface (112, 112'a), tournée vers l'espace intérieur (5) du boîtier (1, 51, 102, 102'), de la paroi (3, 53, 112, 112'a, 112'b).

12. Dispositif de production de vapeur selon la revendication 10 ou 11, **caractérisé en ce que** la surface (112'b), opposée à l'espace intérieur (5) du boîtier (1, 51, 102, 102'), de la paroi présente au moins un premier creux (112'c) entre au moins deux dispositifs de chauffage (106') adjacents et/ou au moins un deuxième creux et/ou au moins un troisième creux (112'd) dans le secteur d'au moins un dispositif de chauffage (106').

13. Dispositif de production de vapeur selon la revendication 12, **caractérisé en ce que**
chaque deuxième creux débouche dans le secteur d'un dispositif de chauffage dans un creux associé à celui-ci et peut de préférence être fermé au moins partiellement, en particulier bouché, pour la fixation du dispositif de chauffage dans l'évidement.

14. Dispositif de production de vapeur selon la revendication 12 ou 13, **caractérisé en ce que**
chaque troisième creux (112'd) est ouvert, sur le secteur d'un dispositif de chauffage (106') dans un premier creux (112'c), mais ne débouche cependant dans aucun creux, chaque troisième creux présentant de préférence un canal de vissage.

15. Dispositif de production de vapeur selon l'une quelconque des revendications précédentes, **caractérisé en ce que**
le boîtier (1, 51, 102, 102') comporte de l'aluminium, du béryllium, du calcium, du fer, de l'or, de l'iridium, du cuivre, du magnésium, de l'argent, du silicium, du tungstène et/ou du zinc et/ou est moulé sous la forme d'une pièce de coulée continue.

16. Dispositif de production de vapeur selon l'une quelconque des revendications précédentes, **caractérisé en ce que**
la paroi (3, 53) comporte, au moins par endroit, de préférence dans le secteur de chaque évidement (7), un matériau ayant une conductivité thermique supérieure à 75 W/m*K, de manière préférée supérieure à 100 W/m*K, de manière plus préférée supérieure à 150 W/m*K et de la manière la plus préférée supérieure à 200 W/m*K, à une température de 300 K.

17. Dispositif de production de vapeur selon l'une quelconque des revendications précédentes, **caractérisé en ce que**
le dispositif de chauffage (9, 59, 73, 106, 106') présente une puissance calorifique supérieure à 0,5 kW, de manière préférée supérieure à 0,8 kW, de manière plus préférée supérieure à 1 kW et de la manière la plus préférée supérieure à 1,5 kW.

18. Dispositif de production de vapeur selon l'une quelconque des revendications précédentes, **caractérisé en ce que**
la charge superficielle maximale du dispositif de chauffage (9, 59, 73, 106, 106') est supérieure à 15 W/cm², de préférence d'au moins 48 W/cm².

19. Dispositif de production de vapeur selon l'une quelconque des revendications précédentes, **caractérisé en ce que**
l'espace intérieur (5) entouré au moins par endroit par la surface de paroi intérieure (112'a) du boîtier (1, 51, 102, 102') est réalisé de manière essentiellement cylindrique, et présente de préférence un diamètre (d_{B}) d'environ 60 mm, et/ou le boîtier (1, 51, 102, 102') présente au moins par endroit une surface de paroi extérieure (112'b) essentiellement cylindrique, de préférence ayant un diamètre extérieur (d_{A}) d'environ 88 mm.

20. Dispositif de production de vapeur selon l'une quelconque des revendications précédentes, **caractérisé par**
au moins un capteur de température et/ou un thermorupteur (133'), en particulier en contact thermique avec la paroi (112'a, 112'b), et/ou un dispositif de contrôle et/ou de régulation en liaison fonctionnelle avec chaque dispositif de chauffage pour l'ajustement de celui-ci, de préférence en fonction des données de sortie du capteur de température et/ou du thermorupteur (133').

21. Dispositif de production de vapeur selon l'une quelconque des revendications précédentes, **caractérisé en ce que**
le liquide peut être mélangé par rotation au moins lors du chauffage, grâce à au moins un rotor (108, 108') monté dans ou au niveau de l'espace intérieur du boîtier (102, 102'), et le liquide peut de préférence être comprimé contre la paroi (112, 112'a) du boîtier chauffable (102, 102') en raison des forces centrifuges agissant du fait de la rotation.

22. Dispositif de production de vapeur selon la revendication 21, **caractérisé en ce que**
le rotor comprend au moins une pale (108, 108'), qui peut être entraînée par l'intermédiaire d'un arbre (113, 113', 126) relié avec un moteur (111, 111'), l'arbre (113') étant en particulier composé d'un arbre moteur et d'un arbre de pale relié, en particulier de manière amovible, avec celui-ci.

23. Dispositif de production de vapeur selon l'une quelconque des revendications précédentes, **caractérisé en ce que**
l'espace intérieur possède une symétrie de rotation par rapport à un axe longitudinal ayant deux extrémités ouvertes, et est en particulier essentiellement cylindrique au moins par endroit, l'arbre (113, 113', 126) s'étendant de préférence le long de l'axe longitudinal de l'espace intérieur et/ou l'axe longitudinal étant dirigé de préférence de manière parallèle à la direction de la force de gravitation.

24. Dispositif de production de vapeur selon la revendication 22 ou 23, **caractérisé en ce que**
au moins un côté longitudinal de pale (108b, 108'b) touche, au moins par endroit, de préférence sous la forme de lèvres de pale (108'c) ou de dents de pale, au moins temporairement la surface de paroi (112, 112'a) du récipient (102, 102').

25. Dispositif de production de vapeur selon la revendication 23 ou 24, **caractérisé en ce que**
l'espace intérieur peut être fermé, de préférence de manière amovible, au niveau d'une extrémité, de préférence supérieure, par un premier couvercle (130'a) et peut être fermé, de préférence de manière amovible, au niveau de l'autre extrémité, de préférence inférieure, par un second couvercle (130'b).

26. Dispositif de production de vapeur selon la revendication 25, **caractérisé en ce que**
le premier couvercle (130'a) héberge le moteur (111, 111') et/ou la sortie de vapeur (104) ;

27. Dispositif de production de vapeur selon la revendication 25 ou 26, **caractérisé en ce que**
le deuxième couvercle (103'b) héberge l'écoulement (117, 104') et/ou la sortie de vapeur (104'), la sortie de vapeur (104') et l'écoulement (104') ne faisant de préférence qu'un.

28. Dispositif de production de vapeur selon la revendication 27, **caractérisé en ce que**
une séparation de la vapeur et du liquide peut être mise en oeuvre par l'intermédiaire d'un siphon et d'un tuyau de montée en aval du second couvercle (103'b).

29. Dispositif de production de vapeur selon l'une quelconque des revendications 25 à 28, **caractérisé en ce que**
le premier et/ou second couvercle (130'a) peut être vissé sur le récipient (102'), de préférence en utilisant chaque troisième creux (112'd) en tant que canal de vissage.

30. Dispositif de production de vapeur selon l'une quelconque des revendications 25 à 29, **caractérisé en ce que**
le premier et/ou second couvercle (130'b) peut venir en prise avec le récipient (102'), de préférence en utilisant au moins un élément formant ressort (131').

31. Dispositif de production de vapeur selon l'une quelconque des revendications 25 à 30, **caractérisé en ce que**
l'arbre (113, 113', 126') est logé dans le premier couvercle (130'a) et s'élargit en direction du second couvercle (130'b), l'arbre (113, 113', 126') s'étendant entre les premier et second couvercles (130'a, 130'b) au moins sur un demi-intervalle.

32. Dispositif de production de vapeur selon l'une quelconque des revendications 25 à 31, **caractérisé en ce que**
l'arrivée (103, 103') pénètre dans le premier couvercle ou le récipient (102').

33. Dispositif de production de vapeur selon l'une quelconque des revendications 25 à 32, **caractérisé en ce que**
le premier et/ou second couvercle est ou sont fabriqué(s) à partir d'une pièce tournée ou d'une pièce moulée, de préférence en aluminium.

34. Dispositif de production de vapeur selon l'une quelconque des revendications précédentes, **caractérisé en ce que**
le dispositif de contrôle et/ou régulation est en liaison fonctionnelle avec le moteur, un premier organe de fermeture dans l'arrivée, un deuxième organe de fermeture dans l'écoulement, un troisième organe de fermeture dans la sortie de vapeur et/ou au moins un capteur de pression.

35. Appareil de cuisson comprenant une unité de contrôle et/ou régulation et au moins un dispositif de production de vapeur selon l'une quelconque des revendications précédentes, **caractérisé en ce que** l'unité de contrôle et/ou régulation amène le dispositif à produire de la vapeur, l'unité de contrôle et/ou régulation et le dispositif de contrôle et/ou régulation ne faisant de préférence qu'un.

36. Appareil de cuisson selon la revendication 35, **caractérisé en ce que**
le dispositif de production de vapeur est logé dans l'appareil de cuisson dans le secteur de son centre de gravité d'une manière présentant peu de vibrations grâce à un boulonnage monté sur caoutchouc.
